# EUROPÄISCHE PATENTANMELDUNG

(11) **EP 4 737 339 A1**
(43) Veröffentlichungstag der Anmeldung: **06.05.2026**
(21) Anmeldenummer: 25212983.8
(22) Anmeldetag: 03.11.2025
(51) Int. Cl.: B65D 1/22, B65D 21/02, B65D 21/04, B65D 21/06, B65D 77/04, B65D 81/38, B65D 43/02, B65D 25/28, B65D 25/32, B65D 25/18, B44D 3/12, B65D 25/14, B65D 25/16

(54) **GEBINDE MIT BEHÄLTER, DECKEL UND INLINER**

(30) Priorität: 04.11.2024 DE 202024106296 U; 09.04.2025 DE 102025113987
(71) Anmelder: Jokey SE, 51688 Wipperfürth (DE)
(72) Erfinder: BLUMENSCHEIN, Markus, 51570 Windeck (DE)
(74) Vertreter: Lippert Stachow Patentanwälte Rechtsanwälte

(57) **Zusammenfassung**

Die Erfindung betrifft ein Gebinde (1) zur Aufbewahrung von Produkten, umfassend einen Behälter (2), einen Einsatzbehälter (4) zur Anordnung in dem Behälter (2), und einen Deckel (6), wobei der Behälter (2) einen Behälterboden (20) und eine Behälterseitenwand (21) aufweist, ausbildet, wobei die Behälterseitenwand (21) in einem oberen Endbereich einen Befestigungsabschnitt (24) umfasst, und wobei der Einsatzbehälter (4) einen Einsatzbehälterboden (40) und eine Einsatzbehälterseitenwand (41) aufweist, wobei die Einsatzbehälterseitenwand (41) in einem oberen Endbereich einen Befestigungsabschnitt (44) umfasst, und wobei der Deckel (6) einen Deckelboden (60) und eine Deckelseitenwand (61) aufweist, die einen Befestigungsabschnitt (64) aufweist, wobei der Befestigungsabschnitt (24) des Behälters (2), der Befestigungsabschnitt (44) des Einsatzbehälters (4) und der Befestigungsabschnitt (64) des Deckels (6) zum derartigen Zusammenwirken ausgebildet und eingerichtet sind, in einer Verschlussbetriebssituation die genannten Bestandteile des Gebindes (1) miteinander zu verbinden, derart, dass die Öffnung des Behälters (2) und/oder die Öffnung des Einsatzbehälters (4) verschlossen ist.

## Beschreibung

Die Erfindung betrifft ein Gebinde zur Aufbewahrung von Produkten, einen Einsatzbehälter eines solchen Gebindes, einen Behälter eines solchen Gebindes und ein Verfahren zur Verwendung von Behältern, Einsatzbehältern und Deckeln zur Realisierung verschiedener Gebinde.

Gattungsgemäße Gebinde werden zur Aufbewahrung von prinzipiell beliebigen Produkten eingesetzt, insbesondere von Schüttgut, Flüssigkeiten etc. und können insbesondere auch chemische Produkte oder Lebensmittel umfassen. In dem Gebinde aufbewahrte Produkte können einfach transportiert werden, da sie in dem Gebinde sicher verwahrt sind und das Gebinde einfach transportierbar ist. Grundsätzlich werden nach der Entnahme des jeweiligen Produktes aus dem Behälter, die in der Regel aus einem Kunststoff hergestellten Behälter und Deckel entweder gesäubert und wiederverwertet oder einem Recyclingprozess unterworfen. Eine Reinigung des Behälters kann jedoch je nach Produkt aufwendig oder unter Umständen nicht möglich sein, was dem grundsätzlichen Gedanken einer Ressourcenschonung widerspricht.

Insofern liegt der vorliegenden Erfindung die Aufgabe zugrunde, ein Gebinde zur Aufbewahrung von Produkten, Bestandteile des Gebindes und/oder ein Verfahren bereitzustellen, das im Vergleich zu herkömmlichen Gebinden eine Ressourcenschonung bezüglich des verwendeten Materials ermöglicht, wobei der Aufwand zur Bereitstellung eines solchen Gebindes möglichst gering bleiben soll und ein solches Gebinde bzw. das darin aufbewahrte Produkt möglichst gut handhabbar sein soll.

Diese Aufgabe löst die vorliegende Erfindung mit einem Gebinde zur Aufbewahrung oder zum Transport von Produkten mit den Merkmalen von Anspruch 1. Das erfindungsgemäße Gebinde weist als Bestandteile einen Behälter, einen Einsatzbehälter zur Anordnung in dem Behälter und einen Deckel auf, wobei der Behälter einen Behälterboden und eine um den Behälterboden umlaufende und sich von diesem vertikal weg erstreckende Behälterseitenwand aufweist, die an ihrem oberen Ende eine Behälteröffnung ausbildet, wobei die Behälterseitenwand in einem oberen Endabschnitt einen insbesondere umlaufenden Befestigungsabschnitt umfasst, und wobei der Einsatzbehälter einen Einsatzbehälterboden und eine um den Einsatzbehälterboden umlaufende und sich von diesem vertikal weg erstreckende Einsatzbehälterseitenwand aufweist, die an ihrem oberen Ende eine Einsatzbehälteröffnung ausbildet, wobei die Einsatzbehälterseitenwand in einem oberen Endbereich einen, insbesondere umlaufenden Befestigungsabschnitt umfasst, und wobei der Deckel einen Deckelboden und eine um den Deckel umlaufende Deckelseitenwand aufweist, die einen, insbesondere umlaufenden Befestigungsabschnitt aufweist, wobei der Befestigungsabschnitt des Behälters, der Befestigungsabschnitt des Einsatzbehälters und der Befestigungsabschnitt des Deckels zum derartigen Zusammenwirken ausgebildet und eingerichtet sind, dass eine Verschlussbetriebssituation realisierbar ist, in der die genannten Bestandteile des Gebindes miteinander verbunden sind, derart, dass die Öffnung des Behälters und/oder die Öffnung des Einsatzbehälters verschlossen ist. Die Verschlussbetriebssituation bezeichnet eine definierte Anordnung der Bestandteile des Gebindes zueinander. Entsprechend sind in der Verschlussbetriebssituation Behälter, Einsatzbehälter und Deckel in einer bestimmten Weise relativ zueinander angeordnet. In der Verschlussbetriebssituation ist das Gebinde in einem bestimmungsgemäßen Verschlussbetriebszustand und kann mit seiner Unterseite auf eine horizontale, eben verlaufende Fläche aufgestellt werden, wobei die Behälteröffnung und die Einsatzbehälteröffnung jeweils vertikal nach oben weisen und der Deckel mit seiner Oberseite eine Oberseite des Gebindes ausbildet. In der Verschlussbetriebssituation wirken der Befestigungsabschnitt des Behälters, der Befestigungsabschnitt des Einsatzbehälters und der Befestigungsabschnitt des Deckels miteinander zusammen.

Beispielsweise kann der Befestigungsabschnitt des Einsatzbehälters einen ersten Teil aufweisen, mit dem er mit dem Befestigungsabschnitt des Behälters zusammenwirkt, sowie einen zweiten Teil, mit dem er mit dem Befestigungsabschnitt des Deckels zusammenwirkt, wobei erster und zweiter Teil vertikal voneinander beabstandet sein können. Allgemein können erster und zweiter Teil des Befestigungsabschnitts des Einsatzbehälters als erster und zweiter Teil einer Rasteinrichtung des Einsatzbehälters ausgebildet sein, beispielsweise können diese beiden Teile der Rasteinrichtung voneinander unabhängige Rastabschnitte der Rasteinrichtung ausbilden. Beispielsweise kann der Befestigungsabschnitt des Behälters einen ersten Teil aufweisen, mit dem er mit dem Befestigungsabschnitt des Einsatzbehälters zusammenwirkt, sowie einen zweiten Teil, mit dem er mit dem Befestigungsabschnitt des Deckels zusammenwirkt. Beispielsweise kann der Befestigungsabschnitt des Deckels einen ersten Teil aufweisen, mit dem er mit dem Befestigungsabschnitt des Behälters zusammenwirkt, sowie einen zweiten Teil, mit dem er mit dem Befestigungsabschnitt des Einsatzbehälters zusammenwirkt. Erster und zweiter Teil eines Befestigungsabschnitts können, wie zum Befestigungsabschnitt des Einsatzbehälters erläutert, allgemein bevorzugt erster und zweiter Teil einer Rasteinrichtung des jeweiligen Bestandteils des Gebindes sein. Das Gebinde kann in Ausführungsformen weitere Bestandteile aufweisen, wie beispielsweise einen Tragegriff, einen Siegeldeckel, etc.

Dem erfindungsgemäßen Gebinde liegt die Idee zugrunde, einen Einsatz für den Behälter zur Aufnahme des jeweiligen Produktes bereitzustellen, welcher innerhalb des Behälters angeordnet werden kann und insofern nicht die übliche mechanische Stabilität eines gattungsgemäßen Gebindes aufweisen muss, so dass nach einer Nutzung eines erfindungsgemäßen Gebindes der Behälter grundsätzlich wiederverwertet werden aufgrund des Umstandes, dass der Behälter des gattungsgemäßen Gebindes in der Regel nicht in Kontakt mit dem Produkt kommt. Aufwendige Reinigungs- oder Vorbereitungsschritte zur Wiederverwendung des Behälters oder - bei am Behälter anhaftenden und von diesem nicht lösbaren Produkten - eine Entsorgung des Behälters nach nur einmaliger Befüllung mit einem Produkt können damit nach Möglichkeit vermieden sein. Bevorzugt kann vorgesehen sein, dass ein Aufnahmevolumen des Einsatzbehälters im Wesentlichen gleich oder geringfügig kleiner oder sogar größer als das Aufnahmevolumen des Behälters ist, insbesondere mindestens 90 %, insbesondere mindestens 95 %, insbesondere mindestens 97 %, insbesondere mindestens 100 %, und/oder weniger als 150 %, insbesondere weniger als 130 %, insbesondere weniger als 120 % des Aufnahmevolumens des Behälters beträgt, wobei der Einsatzbehälter während der Nutzung des erfindungsgemäßen Gebindes das Produkt aufnimmt, so dass ein Kontakt des Produktes mit dem Behälterboden und/oder der Behälterseitenwand nach Möglichkeit unterbunden ist. Zweckmäßigerweise können die Befestigungsabschnitte von Behälter, Einsatzbehälter und Deckel in einem vorgegebenen Vertikalabschnitt des Gebindes angeordnet sein bzw. sich überlappen, um das beschriebene Zusammenwirken dieser Abschnitte zur Bereitstellung einer Verschluss-Betriebsstellung von Behälter, Einsatzbehälter und Deckel zu ermöglichen. Der Einsatzbehälter kann in der Verschlussbetriebssituation vollständig innerhalb des Behälters angeordnet sein oder vertikal, d.h. nach oben, über den Behälter vorstehen, bevorzugt um weniger als 10 % der vertikalen Gesamterstreckungslänge des Behälters über diesen vorstehen. Bevorzugt ist der Einsatzbehälterboden in der Verschlussbetriebssituation an seiner Unterseite von dem Behälterboden bedeckt, so dass das Gebinde mit der Unterseite des Behälterbodens auf eine ebene horizontale Fläche aufstellbar ist. Bevorzugt erstreckt sich der Einsatzbehälterboden in der Verschlussbetriebssituation ausschließlich innerhalb der horizontalen Erstreckung des Behälterbodens. Allgemein bevorzugt ist der Einsatzbehälter aus PET, insbesondere aus recyceltem PET (RPET) hergestellt. Allgemein bevorzugt ist der Einsatzbehälter, und insbesondere auch der Deckel, aus recyceltem Kunststoff, insbesondere RPET, hergestellt. Durch die Herstellung des Einsatzbehälters, und insbesondere des Deckels, aus recyceltem Kunststoff kann das Gebinde besonders ressourcenschonend ausgebildet sein, da gerade der Bestandteil des Gebindes, der nach erfolgter Nutzung bestimmungsgemäß zu tauschen ist, ressourcenschonend hergestellt ist. In Ausführungsformen kann der Deckel eine Folie aufweisen, die eine im Verschlussbetriebszustand zum Einsatzbehälterboden weisende Innenseite des Deckels ausbildet, die vom restlichen Deckel ablösbar ist. Hierdurch kann das Gebinde besonders ressourcenschonend ausgebildet sein, da nach erfolgter Nutzung in Ausführungsformen ermöglicht sein kann, dass vor einer Neubefüllung des Gebindes lediglich die Folie, nicht aber der gesamte Deckel getauscht wird. Tauschen bezieht sich dabei auf die Verwendung eines neuen jeweiligen Bestandteils eines bestehenden Gebindes zur Realisierung eines neuen Gebindes, während die übrigen Bestandteile des bestehenden Gebindes zur Realisierung des neuen Gebindes wiederverwendet werden. In einer Ausführungsform ist der Behälter aus RPET hergestellt. In einer Ausführungsform ist der Behälter aus einem anderen Material hergestellt als der Einsatzbehälter.

Herkömmlicherweise verläuft der Behälterboden und/oder der Einsatzbehälterboden im Wesentlichen horizontal während sich die Behälterseitenwand und/oder die Einsatzbehälterseitenwand im Wesentlichen vertikal erstreckt. Grundsätzlich können der Befestigungsabschnitt des Behälters, der Befestigungsabschnitt des Einsatzbehälters und/oder der Befestigungsabschnitt des Deckels zumindest abschnittsweise umlaufend, insbesondere vollständig umlaufend angeordnet sein. Die Angabe "Umlauf" meint hier einen horizontalen Umlauf um eine vertikale Achse, beispielsweise eine Mittenachse, die entlang einer Vertikalrichtung verläuft und dem Gebinde, dem Behälter, dem Einsatzbehälter und/oder dem Deckel zugeordnet ist, wobei im Verschlussbetriebszustand des Gebindes eine Mittenachse des Behälters, eine Mittenachse des Einsatzbehälters bzw. eine Mittenachse des Deckels koaxial zueinander verlaufen können. Allgemein weist der Behälter bzw. Einsatzbehälter üblicherweise einen Behälterboden bzw. Einsatzbehälterboden und eine um den Behälterboden bzw. Einsatzbehälterboden umlaufende und sich von diesem vertikal weg erstreckende Behälterseitenwand bzw. Einsatzbehälterseitenwand auf, die an ihrem oberen Ende eine Behälteröffnung bzw. Einsatzbehälteröffnung ausbildet. Während der Behälterboden bzw. Einsatzbehälterboden sich somit im Wesentlichen horizontal erstreckt, erstreckt sich die Behälterseitenwand bzw. Einsatzbehälterseitenwand im Wesentlichen vertikal. Behälterboden und Behälterseitenwand sind jeweils plattenartig ausgebildet, wobei sie sich mit ihren Innen- und Außenseiten jeweils flächig erstrecken und zwischen Innen- und Außenseite eine Dicke, auch genannt Wandstärke, aufweisen, die an der jeweiligen Stelle ihrer flächigen Erstreckung durch die kürzeste Verbindung zwischen Innenseite und Außenseite definiert ist. Behälterboden und Behälterseitenwand bzw. Einsatzbehälterboden und Einsatzbehälterseitenwand definieren mit ihren Innenseiten gemeinsam das Aufnahmevolumen des Behälters bzw. Einsatzbehälters. Die Behälterseitenwand bildet an ihrem oberen Ende die Behälteröffnung des Behälters aus, durch die das Aufnahmevolumen des Behälters zugänglich ist. Die Behälterseitenwand umschließt die Behälteröffnung mit einem um die Behälteröffnung umlaufenden Behälterrand. Entsprechend bildet die Einsatzbehälterseitenwand an ihrem oberen Ende die Einsatzbehälteröffnung des Einsatzbehälters aus, durch die das Aufnahmevolumen des Einsatzbehälters zugänglich ist. Die Einsatzbehälterseitenwand umschließt die Einsatzbehälteröffnung mit einem um die Einsatzbehälteröffnung umlaufenden Einsatzbehälterrand.

Die Grundform des erfindungsgemäßen Gebindes, die Grundform des Behälterbodens, die Grundform des Einsatzbehälterbodens und/oder die Grundform des Deckelbodens können eine Vielzahl von Gestaltungen aufweisen, beispielsweise rund, oval, mehreckig, insbesondere rechteckig oder quadratisch sein. Wie dargestellt, sind die angegebenen, in der Verschlussbetriebssituation jeweils zusammenwirkenden Befestigungsabschnitte des Behälters, des Einsatzbehälters und des Deckels in der Verschlussbetriebssituation in einem sich überlappenden Vertikalabschnitt des Gebindes angeordnet zum Fixieren bzw. Verbinden der genannten Bestandteile miteinander, um die Öffnung des Behälters und/oder die Öffnung des Einsatzbehälters zu verschließen. Zweckmäßigerweise kann die erfindungsgemäße Gestaltung des Gebindes so ausgeführt sein, dass ein mehrmaliges Einstellen und Öffnen der angegebenen Verschlussbetriebssituation ermöglicht ist

Der Einsatzbehälter zum Einsatz in einem erfindungsgemäßen Gebinde kann beispielsweise einstückig als Blasformteil, insbesondere Kunststoffblasteil hergestellt sein. Darüber hinaus ist es auch möglich, ein oder mehrere getrennt hergestellte Kunststoffteile zu einem solchen Einsatzbehälter zusammenzusetzen, beispielsweise durch Spritzgießen eines umlaufenden Befestigungsabschnitts, der mit einem Kunststoffbeutel oder einer beutelartigen Kunststoffhülle verbunden wird, beispielsweise angeschweißt oder angeklebt wird. Allgemein ist zweckmäßigerweise der Befestigungsabschnitt des Einsatzbehälters formstabil ausgebildet. "Formstabil" meint dabei, dass der Befestigungsabschnitt des Einsatzbehälters bei einem bestimmungsgemäßen Gebrauch seine Form grundsätzlich nicht verändert, mit Ausnahme eventuell zusammenwirkender Rasteinrichtungen, welche beim Einstellen und/oder Lösen des Verschlussbetriebszustands des erfindungsgemäßen Gebindes eine elastische Verformung erfahren können. Allgemein bevorzugt weist ein unterhalb des Befestigungsabschnitts des Einsatzbehälters verlaufender Abschnitt der Einsatzbehälterseitenwand eine geringere Stabilität auf als der Befestigungsabschnitt. Bevorzugt ist dieser unterhalb des Befestigungsabschnitts des Einsatzbehälters verlaufende Abschnitt nicht formstabil. Beispielsweise kann dieser unterhalb des Befestigungsabschnitts des Einsatzbehälters verlaufende Abschnitt der Einsatzbehälterseitenwand nach Art eines Kunststoffbeutels ausgebildet sein. Beispielsweise kann bei der Herstellung des Einsatzbehälters zunächst ein erster Abschnitt des Einsatzbehälters hergestellt sein, der den Befestigungsabschnitt des Einsatzbehälters ausbildet, sowie ein zweiter Abschnitt des Einsatzbehälters hergestellt sein, der den unterhalb des Befestigungsabschnitts des Einsatzbehälters verlaufenden Abschnitt ausbildet, wobei anschließend diese Abschnitte miteinander verbunden werden zur Realisierung des Einsatzbehälters. Beispielsweise kann ein beutelartiger Abschnitt mit dem den Befestigungsabschnitt ausbildenden Abschnitt verklebt oder verschweißt sein zur Realisierung des Einsatzbehälters oder mit diesem verklemmt sein oder um diesen gefaltet sein zur Realisierung eines Einsatzbehälters. Wesentlich ist, dass der Einsatzbehälter in der Verschlussbetriebssituation so in dem Behälter des Gebindes angeordnet ist, dass er ein Aufnahmevolumen definiert, dass durch ihn von dem Behälter getrennt gehalten wird.

Grundsätzlich und insbesondere in einer solchen Ausführungsform, bei welcher der Einsatzbehälter durch Verkleben oder Verschweißen des umlaufenden Befestigungsabschnitts mit einem beutelartigen Restbehälter umfassend den Einsatzbehälterboden sowie eine sich von diesem vertikal weg erstreckende Einsatzbehälterseitenwand stoffschlüssig miteinander verbunden werden, kann vorgesehen sein, dass der beutelförmige Abschnitt nicht formstabil, beispielsweise als Folienbeutel ausgebildet sein kann. Andererseits kann das erfindungsgemäße Gebinde auch einen Einsatzbehälter aufweisen, der sowohl im Bereich seines Befestigungsabschnittes als auch im Bereich des Einsatzbehälterbodens und/oder der Einsatzbehälterseitenwand formstabil bei einem bestimmungsgemäßen Gebrauch ist. Diese Ausführungsform ist insbesondere dann zweckmäßig, wenn der Behälter des erfindungsgemäßen Gebindes an seiner Innenseite im Bereich der Einsatzbehälterseitenwand, insbesondere nahe zum Einsatzbehälterboden Stapelrippen aufweist, die sich insbesondere an der Innenseite vertikal nach oben erstrecken und eine Entstapelung der Behälter dadurch erleichtern, dass ineinandergesteckte Behälter nicht verklemmen. Die beschriebene Formstabilität des Einsatzbehälters verhindert eine Verletzung des Einsatzbehälters, wenn zusätzlich die geometrischen Abmessungen von Einsatzbehälter und Behälter so bemessen sind, dass Einsatzbehälterseitenwand und Behälterseitenwand, insbesondere im Bereich der beschriebenen Stapelrippen beabstandet zueinander angeordnet sind.

Zweckmäßigerweise kann vorgesehen sein, dass der Befestigungsabschnitt des Behälters, der Befestigungsabschnitt des Einsatzbehälters und der Befestigungsabschnitt des Deckels ausgebildet und eingerichtet sind, in der Verschlussbetriebssituation umfänglich zu einer Längsachse, insbesondere einer Mittenachse des Gebindes aufeinanderfolgende, jeweils über einen zugeordneten Umfangsabschnitt befindliche Fixierbereiche der Befestigungsabschnitte bereitzustellen, die sich in Bezug auf die Befestigung von Behälter, Einsatzbehälter und Deckel zueinander unterscheiden. Mit dieser Maßnahme kann die Gestaltung der Befestigungsabschnitte und deren Zusammenwirken vereinfacht werden, da die jeweilige Kopplung, Fixierung und/oder Verbindung der Teile Behälter, Einsatzbehälter und Deckel auf Winkelabschnitte der Befestigungsabschnitte verteilt werden können, so dass unter Umständen auch das Bauvolumen der Befestigungsabschnitte, insbesondere deren jeweilige transversale bzw. vertikale Erstreckung verringert werden kann. Beispielsweise kann vorgesehen sein, dass in einem ersten umfänglichen Fixierabschnitt einer der Teilbehälter, Einsatzbehälter und Deckel mit einem einzelnen der beiden anderen Teile verbunden wird und in einem anderen umfänglichen Fixierabschnitt mit dem anderen Teil. Zweckmäßigerweise können diese unterschiedlichen umfänglichen Fixierbereiche aufeinanderfolgend angeordnet sein, so dass umfänglich aufeinanderfolgend unterschiedliche Bauteile im jeweiligen Umfangsabschnitt miteinander verbunden, beispielsweise mittels einer Verrastung aneinander fixiert sind.

Vorzugsweise kann vorgesehen sein, dass der Befestigungsabschnitt des Einsatzbehälters eine Rasteinrichtung aufweist zum Verrasten mit einer dieser Rasteinrichtung zugeordneten, von dem Befestigungsabschnitt des Behälters umfassten Rasteinrichtung und ferner zum Verrasten mit einem dieser zugeordneten, von dem Befestigungsabschnitt des Deckels umfasste Rasteinrichtung, wobei in der besagten Verschlussbetriebssituation des Gebindes die Rasteinrichtung des Befestigungsabschnittes des Einsatzbehälters mit der zugeordneten Rasteinrichtung des Behälters verrastet ist und die Rasteinrichtung des Befestigungsabschnittes des Einsatzbehälters mit der zugeordneten Rasteinrichtung des Befestigungsabschnittes des Deckels verrastet ist. Insbesondere in solchen Ausführungsformen, bei welchen der Befestigungsabschnitt des Einsatzbehälters zwischen dem Befestigungsabschnitt des Deckels und dem Befestigungsabschnitt des Behälters angeordnet ist bzw. an diesen mit zugeordneten Anlagenflächen anliegt, kann auf eine direkte Verbindung, insbesondere eine direkte Verrastung von Deckel und Behälter des erfindungsgemäßen Gebindes verzichtet werden. Der Aufbau des erfindungsgemäßen Gebindes, insbesondere der Aufbau der zusammenwirkenden Befestigungsabschnitte von Einsatzbehälter, Behälter und Deckel kann dadurch vereinfacht werden, dass der Befestigungsabschnitt des Einsatzbehälters rotationssymmetrisch um eine Vertikalachse des Gebindes bzw. des Einsatzbehälters ausgebildet ist. Die Rotationssymmetrie kann eine N-zählige Rotationssymmetrie sein, sodass der Befestigungsabschnitt jeweils N verschiedene, zueinander über einen definierten Winkelbereich rotationssymmetrische Befestigungsteilabschnitte aufweist, oder die Rotationssymmetrie kann eine um 360° umlaufende Rotationssymmetrie sein, sodass die Rotationssymmetrie für jeden Rotationswinkel gegeben ist. Allgemein bevorzugt kann in Ausführungsformen auch der Befestigungsabschnitt des Behälters und/oder der Befestigungsabschnitt des Deckels entsprechend rotationssymmetrisch um eine dem jeweiligen Bestandteil zugeordnete Vertikalachse sein. Die Vertikalachse ist bevorzugt die vertikale Mittenachse des jeweiligen Bestandteils des Gebindes. In der rotationssymmetrisch ausgestalteten Ausführungsform des Befestigungsabschnitts des Einsatzbehälters kann dieser ein Befestigungsprofil aufweisen, das im Längs- bzw. Vertikalschnitt über dessen gesamten Umfang gleich aufgebaut, d. h. identisch ist.

Um die mechanische Belastung des Einsatzbehälterbodens und der Einsatzbehälterseitenwand zu minimieren kann zweckmäßigerweise vorgesehen sein, dass in der Verschlussbetriebssituation der Einsatzbehälterboden vollständig vom Behälterboden abgestützt ist.

In einer Ausführungsform weist der Befestigungsabschnitt des Einsatzbehälters einen sich von der Einsatzbehälterseitenwand transversal nach außen erstreckenden Transversalabschnitt auf, der in der Verschlussbetriebssituation von einem sich von der Behälterseitenwand transversal nach außen erstreckenden Transversalabschnitt des Befestigungsabschnitts des Behälters abgestützt ist. Der Transversalabschnitt des Einsatzbehälters bzw. Behälters erstreckt sich transversal und somit senkrecht zur Vertikalrichtung von einem an ihn angrenzenden Abschnitt der Einsatzbehälterseitenwand bzw. Behälterseitenwand weg, sodass er über diesen an ihn angrenzenden Seitenwandabschnitt transversal vorsteht.

Hierdurch ist gewährleistet, dass in der Verschlussbetriebssituation die Transversalabschnitte von Behälter und Einsatzbehälter aneinander anliegen können, wobei einer der Transversalabschnitte mit seiner Unterseite auf der Oberseite des anderen der Transversalabschnitte aufliegt. Allgemein kann hierdurch ermöglicht sein, dass eine vertikale Verpressung zwischen Einsatzbehälter und Behälter in der Verschlussbetriebssituation vorliegt, indem vertikal zu dem Transversalabschnitt versetzt weitere korrespondierende Transversalabschnitte von Behälter und Einsatzbehälter vorgesehen werden, sodass einer von Einsatzbehälter und Behälter mit seinen Transversalabschnitten zwischen den beiden Transversalabschnitten des anderen von Einsatzbehälter und Behälter vertikal verpresst sein kann. In einer Ausführungsform, in der der Transversalabschnitt des Einsatzbehälters in der Verschlussbetriebssituation von oben auf dem Transversalabschnitt des Behälters aufliegt, kann hierdurch eine besonders gute Abstützung und Halterung des Einsatzbehälters am Behälter gewährleistet sein. Allgemein sei darauf hingewiesen, dass der Befestigungsabschnitt des Einsatzbehälters bevorzugt durch einen Abschnitt der Behälterseitenwand ausgebildet ist und/oder der Befestigungsabschnitt des Einsatzbehälters bevorzugt von der Einsatzbehälterseitenwand des Einsatzbehälters ausgebildet ist. Jeder der Befestigungsabschnitte kann bevorzugt zumindest einen, insbesondere mehrere vertikal voneinander beabstandete Transversalabschnitte mit den erläuterten Eigenschaften aufweisen.

In einer Ausführungsform weist die Einsatzbehälterseitenwand eine geringere Wandstärke auf als die Behälterseitenwand. In Ausführungsformen, in denen eine sich über die Erstreckung der jeweiligen Seitenwand variierende Wandstärke vorgesehen ist, ist ein über die flächige Erstreckung der Seitenwand hinweg ermittelter Median der Wandstärke für den Vergleich heranzuziehen. In einer Ausführungsform weist die Einsatzbehälterseitenwand zumindest über einen überwiegenden Anteil ihrer flächigen Erstreckung hinweg eine Wandstärke auf, die weniger als 1 mm, insbesondere weniger als 0,7 mm, insbesondere weniger als 0,6 mm, insbesondere maximal 0,5 mm beträgt. In einer Ausführungsform weist die Behälterseitenwand zumindest über einen überwiegenden Anteil ihrer Erstreckung hinweg eine Wandstärke auf, die mehr als 0,8 mm, insbesondere mehr als 0,9 mm, insbesondere mindestens 1 mm und insbesondere weniger als 2 mm, insbesondere weniger als 1,8 mm beträgt. In einer Ausführungsform weist der Befestigungsabschnitt des Einsatzbehälters eine Wandstärke auf, die größer ist als eine Wandstärke, die die Einsatzbehälterseitenwand außerhalb des Befestigungsabschnitts aufweist und/oder die der Einsatzbehälterboden aufweist. Dem Befestigungsabschnitt kann als Teil der Seitenwand eine entsprechende Wandstärke zugeordnet sein, die analog zur Wandstärke der Seitenwand im Übrigen definiert ist. Allgemein bevorzugt weist der Befestigungsabschnitt des Einsatzbehälters eine Wandstärke auf, die um mindestens 20 %, insbesondere um mindestens 40 %, insbesondere um mindestens 50 %, insbesondere um mindestens 100 % und/oder die um weniger als 500 %, insbesondere um weniger als 400 %, insbesondere um weniger als 300 %, insbesondere zwischen 30 % und 400 %, vorzugsweise zwischen 40 % und 300 % größer ist als eine Wandstärke, die die Einsatzbehälterseitenwand außerhalb des Befestigungsabschnitts aufweist und/oder die der Einsatzbehälterboden aufweist.

Vorzugsweise kann vorgesehen sein, dass der Befestigungsabschnitt des Deckels eine umlaufende Nut aufweist zur zumindest abschnittsweisen Aufnahme des Befestigungsabschnitts des Behälters und/oder zur zumindest abschnittsweisen Aufnahme des Befestigungsabschnittes des Einsatzbehälters. Dabei kann die umlaufende Nut im Längsschnitt des Gebindes gebildet sein durch einen sich in Einbaulage von einem transversalen Randabschnitt des Deckelbodens nach oben erstreckenden Vertikalsteg, an den sich ein Transversalsteg anschließt, von welchem ein sich nach unten erstreckender freitragender Vertikalsteg anschließt. Durch die Ausbildung der Nut kann eine besonders vorteilhafte abdichtende Verbindung zwischen Deckel und Einsatzbehälter bzw. Behälter gewährleistet sein. Allgemein bevorzugt ist in der Nut nur ein Abschnitt des Befestigungsabschnitts des Einsatzbehälters aufgenommen, sodass der Befestigungsabschnitt des Behälters von der Nut beabstandet ist. Hierdurch kann realisiert sein, dass der Deckel ohne Überbestimmtheit besonders zuverlässig an nur dem Einsatzbehälter gehalten ist, wohingegen beispielsweise der Einsatzbehälter mittels seines Befestigungsabschnitts mit dem Behälter verbunden sein kann. Allgemein bevorzugt weist der Befestigungsabschnitt des Einsatzbehälters einen ersten, mit dem Befestigungsabschnitt des Deckels korrespondierenden Teil auf, der insbesondere als Teil einer Rasteinrichtung ausgebildet ist, wobei dieser Teil des Befestigungsabschnitts des Einsatzbehälters mit einem solchen Teil des Befestigungsabschnitts des Deckels zusammenwirkt, der in der Nut ausgebildet ist. Allgemein bevorzugt ist der Befestigungsabschnitt des Deckels vollständig in der Nut ausgebildet. Beispielsweise kann der in der Nut ausgebildete Teil des Befestigungsabschnitts bzw. der in der Nut ausgebildete Befestigungsabschnitt nach Art eines in einer Nutwand vorgesehenen Vorsprungs oder nach Art einer in der Nutwand vorgesehenen Ausnehmung ausgebildet sein, wobei die Nutwand beispielsweise bei der oben erläuterten vorteilhaften Ausführungsform durch einen der Vertikalstege des Deckels ausgebildet sein kann. Allgemein bevorzugt ist zumindest eine der Nutwände bzw. zumindest einer der Vertikalstege federelastisch ausgebildet, wobei der Befestigungsabschnitt zumindest teilweise an dieser Nutwand bzw. an diesem Vertikalsteg ausgebildet ist. Allgemein bevorzugt ist der oben erläuterte, vorteilhaft vorgesehene freitragende Vertikalsteg federelastisch ausgebildet. Die federelastische Ausbildung bezieht sich darauf, dass die Position des Vertikalstegs bzw. der Nutwand entlang der Transversalrichtung ausgehend von einer Ruhelage federelastisch ausgelenkt werden kann, beispielsweise zum Herbeiführen und wieder Lösen einer Verrastung zwischen zueinander korrespondierenden Befestigungsabschnitten. Die Transversalrichtung verläuft senkrecht zur Vertikalrichtung. Bei einer Bezugnahme auf die vertikale Mittenachse des jeweiligen Bestandteils kann die Transversalrichtung eine Radialrichtung bezogen auf die vertikale Mittenachse sein.

In einer Ausführungsform weist der Befestigungsabschnitt des Behälters einen Transversalsteg auf, an den sich ein freitragender Vertikalsteg anschließt. In einer Ausführungsform weist der Einsatzbehälter einen Transversalsteg auf, an den sich ein freitragender Vertikalsteg anschließt. Allgemein bevorzugt ist der Befestigungsabschnitt des Behälters zumindest teilweise, insbesondere zumindest überwiegend, durch den genannten Vertikalsteg des Behälters ausgebildet, allgemein bevorzugt ist die Rasteinrichtung des Behälters zumindest teilweise, insbesondere zumindest überwiegend, durch den Vertikalsteg ausgebildet. In einer Ausführungsform ist der mit dem Befestigungsabschnitt des Deckels zusammenwirkende Teil des Befestigungsabschnitts des Einsatzbehälters, insbesondere der mit der Rasteinrichtung des Deckels in der Verschlussbetriebssituation zusammenwirkende Teil der Rasteinrichtung des Einsatzbehälters, zumindest teilweise durch den Vertikalsteg ausgebildet. In einer Ausführungsform ist der mit dem Befestigungsabschnitt des Behälters zusammenwirkende Teil des Befestigungsabschnitts des Einsatzbehälters, insbesondere der mit der Rasteinrichtung des Behälters in der Verschlussbetriebssituation zusammenwirkende Teil der Rasteinrichtung des Einsatzbehälters zumindest teilweise durch den Vertikalsteg ausgebildet. In einer Ausführungsform sind in der Verschlussbetriebssituation die erläuterten Vertikalstege von Einsatzbehälter und Behälter vertikal aufgrund eines verrasteten Zusammenwirkens miteinander vertikal zueinander verpresst, wobei ein vertikaler Abschnitt des Vertikalstegs von einem von Behälter und Einsatzbehälter zwischen zwei vertikal voneinander beabstandeten Abschnitten des Vertikalstegs des anderen von Behälter und Einsatzbehälter verpresst ist. In einer Ausführungsform weist der Vertikalsteg des Einsatzbehälters einen transversalen Versprung auf, so dass er zwei vertikale Teilstege aufweist, die durch den Versprung voneinander getrennt sind, wobei ein erster, insbesondere der obere, der Teilstege zumindest teilweise den Teil der Rasteinrichtung des Einsatzbehälters ausbildet, der in der Verschlussbetriebssituation mit dem Befestigungsabschnitt des Deckels zusammenwirkt, und ein zweiter, insbesondere der untere, der Teilstege zumindest teilweise den Teil des Befestigungsabschnitts des Einsatzbehälters ausbildet, der in der Verschlussbetriebssituation mit dem Befestigungsabschnitt des Behälters zusammenwirkt. Bevorzugt erstreckt sich der Transversalsteg bzw. Transversalabschnitt des Einsatzbehälters transversal nach außen, wobei sich der zweite Teilsteg sich ausgehend von dem äußeren Ende des Transversalstegs bzw. Transversalabschnitts nach oben erstreckt, wobei an seinem oberen Ende die Einsatzbehälterseitenwand den Versprung transversal nach außen aufweist und sich an den Versprung der erste Teilsteg von diesem sich vertikal nach oben erstreckend anschließt. Allgemein bevorzugt bildet der jeweilige Vertikalsteg des Behälters und/oder des Einsatzbehälters zumindest einen Teil der Rasteinrichtung des Behälters bzw. des Einsatzbehälters aus und ist transversal auslenkbar, sodass der Vertikalsteg ein transversal auslenkbares Rastelement des jeweiligen Befestigungsabschnitts bildet. Zweckmäßigerweise kann das transversal auslenkbare Rastelement des Behälters in einem Endabschnitt einen transversal nach innen erstreckenden Rastvorsprung aufweisen, insbesondere zur Bereitstellung einer Rastaufnahme für die beschriebene Rasteinrichtung des Befestigungsabschnitts des Einsatzbehälters, die bevorzugt an einem Vertikalsteg des Einsatzbehälters ausgebildet ist. Vorzugsweise kann dabei vorgesehen sein, dass dieser Rastvorsprung, respektive dieses Rastelement mit der Rasteinrichtung des Befestigungsabschnitts des Einsatzbehälters einen Hinterschnitt bildet zur Blockade einer Trennung von Behälter und Innenbehälter in vertikaler Richtung (Längsrichtung).

Während in einem Fixierbereich erster Art eine Verbindung, insbesondere eine Verrastung, zwischen Behälter und Einsatzbehälter erfolgt, kann in einem Fixierbereich zweiter Art eine Verbindung, insbesondere eine Verrastung, zwischen Deckel und Einsatzbehälter vorgesehen sein. Hierzu kann zur Festlegung eines Fixierbereichs zweiter Art der Befestigungsabschnitt des Deckels in einem Längsschnitt einen freitragenden, sich vertikal nach unten erstreckenden, transversal auslenkbaren Vertikalabschnitt aufweisen, der als Rastarm eines Rastelementes ausgebildet ist. Insbesondere kann das transversal auslenkbare Rastelement des Deckels einen transversal nach innen erstreckenden Rastvorsprung aufweisen, der im Rastzustand in eine durch die Rasteinrichtung des Einsatzbehälters bereitgestellte Rastaufnahme verrastet, derart, dass die Rasteinrichtung des Einsatzbehälters und das Rastelement des Deckels einen Hinterschnitt bilden zur Blockade einer Trennung von Deckel und Innenbehälter in vertikaler Richtung (Längsrichtung).

Vorteilhaft kann in der Verschlussbetriebssituation des Gebindes innerhalb des Fixierbereichs zweiter Art der Befestigungsabschnitt des Behälters in einem Längsschnitt einen Vertikalsteg aufweisen, der sich von einem von der Behälterseitenwand transversal nach außen erstreckenden Transversalsteg erstreckt, dessen Transversalerstreckung kleiner ist als die Transversalerstreckung des Transversalstegs des Befestigungsabschnittes des Behälters im Fixierbereich erster Art, derart, dass der Vertikalsteg transversal innerhalb des Befestigungsabschnitts des Deckels aufgenommen ist, so dass sich dieser Vertikalsteg bis auf einen Kontakt zu einem Transversalsteg des Befestigungsbereichs des Innenbehälters, welcher insbesondere als Rastarm der Rasteinrichtung des Einsatzbehälters ausgebildet sein kann, erstreckt zur Bereitstellung einer mechanischen Unterstützung der Rasteinrichtung des Einsatzbehälters. Diese Unterstützung kann insbesondere vorteilhaft sein bei dem Vorgang einer gegenseitigen Verrastung von Deckel und Behälter, bei dem durch die mechanische Unterstützung der Rasteinrichtung des Einsatzbehälters eine Auslenkung von dessen Rastarm in vertikaler Richtung vermieden werden kann. Vorzugsweise kann vorgesehen sein, dass die Transversalerstreckung des Transversalstegs des Befestigungsabschnittes des Behälters innerhalb des Fixierbereichs zweiter Art weniger als 70%, jedoch mehr als 10%, insbesondere weniger als 50% und mehr als 20% als die Transversalerstreckung des Transversalstegs des Befestigungsabschnitts des Behälters im Fixierbereich erster Art beträgt.

Der in vorteilhaften Ausführungsformen vorgesehene sich von der Einsatzbehälterseitenwand transversal nach außen erstreckende Transversalabschnitt, der in der Verschlussbetriebssituation von einem sich von der Behälterseitenwand transversal nach außen erstreckenden Transversalabschnitt des Befestigungsabschnitts des Behälters abgestützt ist, kann bevorzugt den erläuterten Transversalsteg des Einsatzbehälters ausbilden bzw. mit diesem identisch sein. Allgemein bevorzugt bildet der erwähnte Transversalabschnitt des Behälters den erwähnten Transversalsteg des Behälters aus bzw. ist mit diesem identisch. In einer vorteilhaften Ausführungsform hintergreift in der Verschlussbetriebssituation die Rasteinrichtung des Behälters einen zu ihr korrespondierenden Teil der Rasteinrichtung des Einsatzbehälters, wobei dadurch zumindest ein vertikaler Abschnitt des Befestigungsabschnitts des Einsatzbehälters vertikal positionsfest zwischen dem Transversalabschnitt bzw. dem Transversalsteg des Behälters und der Rasteinrichtung des Behälters gehalten ist, insbesondere vertikal zwischen diesen verpresst ist. Hierdurch kann eine besonders zuverlässige Fixierung des Einsatzbehälters relativ zum Behälter gewährleistet sein.

In einer Ausführungsform weist der Behälter mehrere Aussparungen auf, durch die in der Verschlussbetriebssituation der Befestigungsabschnitt des Einsatzbehälters von außen zugänglich ist. Durch diese Aussparung ist es ermöglicht, dass ein Nutzer in der Verschlussbetriebssituation des Gebindes und somit im Verschlussbetriebszustand des Gebindes den Einsatzbehälter von außen greifen kann. In der Verschlussbetriebssituation und ist somit der Einsatzbehälter in dem Abschnitt, mit dem er sich innerhalb der Aussparung erstreckt, nicht von dem Deckel verdeckt. Bevorzugt können ausgehend von der Verschlussbetriebssituation Einsatzbehälter und Deckel gemeinsam von dem Behälter entfernt werden, indem der Einsatzbehälter mit Deckel nach oben aus dem Behälter gezogen wird, wobei Einsatzbehälter und Deckel während des Herausziehens aus dem Behälter bzw. während des Entfernens von dem Behälter dieselbe relative Position zueinander beibehalten, die sie der Verschlussbetriebssituation innehaben. Allgemein bevorzugt ist jeweils ein transversaler Vorsprung, der an einer Außenseite des Einsatzbehälters vorgesehen ist, durch die Aussparungen zugänglich. Beispielsweise kann der Einsatzbehälter zwei transversale Vorsprünge aufweisen, die jeweils einer der Aussparungen zugeordnet sind und die in der Verschlussbetriebssituation in der ihnen jeweils zugeordneten Aussparung angeordnet sind. In einer Ausführungsform weist der Einsatzbehälter einen um seine vertikale Mittenachse umlaufenden transversalen Vorsprung auf, der sich in der Verschlussbetriebssituation über beide Aussparungen hinweg erstreckt und somit den jeweiligen transversalen Vorsprung ausbildet, der durch die jeweilige Aussparung von außen zugänglich ist. Allgemein bevorzugt ist der transversale Vorsprung durch einen Teil der Rasteinrichtung des Einsatzbehälters ausgebildet. Allgemein bevorzugt ist der transversale Vorsprung durch den Teil der Rasteinrichtung des Einsatzbehälters ausgebildet, der in der Verschlussbetriebssituation mit der Rasteinrichtung des Behälters zusammenwirkt, wobei er in der Verschlussbetriebssituation lediglich außerhalb der Aussparung mit der Rasteinrichtung des Behälters zusammenwirkt, da die Rasteinrichtung des Behälters auf Höhe der Aussparungen unterbrochen ist.

In einer Ausführungsform weist der Befestigungsabschnitt des Einsatzbehälters als vertikal voneinander beabstandete, jeweils transversal verlaufende, und insbesondere um eine vertikale Mittenachse des Einsatzbehälters umlaufende, Abschnitte den Transversalabschnitt des Einsatzbehälters, einen ersten Teil der Rasteinrichtung, der korrespondierend zu der Rasteinrichtung des Behälters ausgebildet ist, und einen zweiten Teil der Rasteinrichtung, der korrespondierend zu der Rasteinrichtung des Deckels ausgebildet ist, auf. Der Transversalabschnitt kann der erläuterte zweite Transversalsteg sein. Der Befestigungsabschnitt des Einsatzbehälters weist somit bevorzugt zumindest drei transversal verlaufende, insbesondere jeweils als transversaler Vorsprung ausgebildete, Abschnitte auf. Hierdurch kann eine besonders zuverlässige Befestigung des Einsatzbehälters sowohl am Behälter als auch relativ zum Deckel gewährleistet sein. Besonders bevorzugt weist der Befestigungsabschnitt als weiteren transversal verlaufenden Abschnitt eine Rippe auf, die vertikal zwischen dem Transversalabschnitt und dem ersten Teil und/oder dem zweiten Teil der Rasteinrichtung angeordnet ist. In Ausführungsformen, in denen die Rippe vorgesehen ist, weist der Befestigungsabschnitt des Einsatzbehälters somit zumindest vier transversal verlaufende und vertikal voneinander beabstandete Abschnitte auf. Indem eine Rippe zwischen dem Transversalabschnitt und zumindest einem Teil der Rasteinrichtung vorgesehen ist, kann durch diese Rippe eine weitere Funktionalität bereitgestellt sein. Beispielsweise kann die Rippe zumindest teilweise den transversalen Vorsprung ausbilden, der in der Verschlussbetriebssituation innerhalb der Aussparung des Behälters angeordnet ist und von außen zugänglich ist. Beispielsweise kann die Rippe eine transversale Abstützung des Einsatzbehälters am Behälter zwischen dem Transversalabschnitt und dem zumindest einen Teil der Rasteinrichtung bieten. Beispielsweise kann der Befestigungsabschnitt des Einsatzbehälters über einen vertikalen Abschnitt hinweg, der zwischen seinem Transversalabschnitt und dem ersten Teil der Rasteinrichtung verläuft, vertikal verpresst am Behälter gehalten sein, indem der Transversalabschnitt auf einem korrespondierenden Transversalabschnitt des Behälters aufliegt und der erste Teil der Rasteinrichtung des Einsatzbehälters gegen eine korrespondierende Rasteinrichtung des Behälters presst, wobei die Rippe zwischen dem Transversalabschnitt und dem ersten Teil der Rasteinrichtung angeordnet sein kann und zur Vermeidung einer übermäßigen Auslenkung des Befestigungsabschnitts des Einsatzbehälters relativ zum Behälter transversal in Anlage an einem zu ihr korrespondierenden Abschnitt einer Innenseite der Behälterseitenwand gelangen kann.

In einer Ausführungsform ist der Einsatzbehälter dergestalt ausgebildet, dass bei einem Aufeinanderstapeln von mehreren identisch ausgebildeten Einsatzbehältern unter Ausbildung eines Einsatzbehälterstapels ein oberer von zwei in dem Einsatzbehälterstapel benachbarten Einsatzbehältern mit der weiteren Rippe auf einer Oberseite eines unteren der zwei Einsatzbehälter aufliegt. Der Einsatzbehälter ist somit allgemein bevorzugt in Ausführungsformen des Gebindes so ausgebildet, dass mehrere identische Einsatzbehälter aufeinander stapelbar sind, wobei in einem solchen Stapel jeweils zwei Einsatzbehälter entlang der Stapelrichtung ein benachbartes, aufeinandergestapeltes Paar an Einsatzbehältern bildet. Von diesen Einsatzbehältern des Paars liegt selbstverständlich der obere mit seiner Unterseite auf der Oberseite des unteren auf. Indem die Rippe des oberen Einsatzbehälters auf der Oberseite des unteren Einsatzbehälters aufliegt, kann die Rippe gezielt für eine einfache Stapelbarkeit und eine einfache Entstapelbarkeit vorgesehen sein. Die vertikale Position der Rippe ist somit gezielt daraufhin ausgerichtet, dass bei dem entsprechenden Aufeinanderstapeln von Einsatzbehältern diese so vertikal zueinander positioniert sind, dass ein Verklemmen von Einsatzbehältern im Einsatzbehälterstapel effektiv verhindert ist. Allgemein bevorzugt bildet die Einsatzbehälterseitenwand auf der vertikalen Höhe der Rippe an ihrer Innenseite einen Versprung aus, oberhalb dessen sich ein Transversalabschnitt des oberen Einsatzbehälters erstreckt. Bevorzugt liegt im Einsatzbehälterstapel der Transversalabschnitt des oberen Einsatzbehälters auf dem Versprung auf. Indem der Versprung auf der vertikalen Höhe der Rippe vorgesehen ist, d. h. im Wesentlichen an einer selben vertikalen Position wie die Rippe vorgesehen ist, kann der Einsatzbehälter besonders einfach herstellbar sein. Darüber hinaus kann der Versprung dazu dienen, dass der obere der zwei benachbarten Einsatzbehälter mit seiner Rippe auf der Oberseite des unteren Einsatzbehälters so aufgelegt werden kann, dass die Außenseite seiner Einsatzbehälterseitenwand dank des vorgesehenen Versprungs nicht mit der Innenseite des unteren der beiden benachbarten Einsatzbehälter verklemmt.

In einer Ausführungsform weist der Befestigungsabschnitt des Einsatzbehälters einen sich vertikal von oben nach unten verringernden lichten Innenquerschnitt auf. Dies kann für das verklemmungsfreie Aufeinanderstapeln von zwei Einsatzbehältern und auch für das verklemmungsfreie Aufeinanderstapeln von Behälteranordnungen, die jeweils einen Einsatzbehälter und einen Behälter aufweisen, besonders vorteilhaft sein. Aufgrund des sich von oben nach unten verringernden lichten Innenquerschnitts ist es möglich, sowohl Einsatzbehälterstapel als auch Behälteranordnungsstapel zu bilden, bei denen die jeweiligen stapelbaren Einheiten (Einsatzbehälter/Behälteranordnung) verklemmungsfrei aufeinandergestapelt sind, indem die Stapelhöhe bzw. Eintauchtiefe von zwei benachbarten aufeinandergestapelten Einheiten variiert wird, beispielsweise durch die Positionierung der erläuterten Rippe und/oder die Positionierung von zumindest einem der erläuterten Transversalabschnitte von Einsatzbehälter/Behälter an einer jeweils geeigneten vertikalen Position.

In einer Ausführungsform ist sowohl der Behälter des Gebindes so ausgebildet, dass er mit mehreren identisch ausgebildeten Behältern stapelbar ist unter Ausbildung eines Behälterstapels, als auch der Einsatzbehälter des Gebindes so ausgebildet, dass er mit mehreren identisch ausgebildeten Einsatzbehältern stapelbar ist zur Ausbildung eines Einsatzbehälterstapels, als auch der Deckel des Gebindes so ausgebildet, dass er mit mehreren identisch ausgebildeten Deckeln unter Ausbildung eines Deckelstapels stapelbar ist.

Die Stapelbarkeit beinhaltet dabei, dass mit stapelbaren Einheiten (Einsatzbehälter/Deckel/Behälter/Behälteranordnung) Stapel gebildet werden können, bei denen die jeweils zwei benachbarten gestapelten Einheiten nicht miteinander verklemmen, jedoch ineinander eintauchen, sodass sie sowohl vertikal überlappend bzw. ineinandergreifend als auch mit einem transversalen Spiel ineinander gestapelt angeordnet sind. Besonders bevorzugt sind ferner darüber hinaus der Behälter und der Einsatzbehälter des Gebindes dergestalt ausgebildet, dass eine Behälteranordnung bestehend aus dem Behälter und in ihn eingesetztem Einsatzbehälter gebildet werden kann, wobei eine solche Behälteranordnung mit mehreren identisch ausgebildeten Behälteranordnungen stapelbar ist. Allgemein bevorzugt sind die jeweiligen stapelbaren Einheiten dergestalt stapelbar, dass sie sich jeweils zwei in einem zu einem Stapel aufeinandergestapelten Zustand benachbarte Einheiten mit über 50 %, insbesondere über 70 % ihrer vertikalen Erstreckungslänge überlappen, wobei sie besonders bevorzugt darüber hinaus im aufeinandergestapelten Zustand, d. h. im ausgebildeten Stapel, ein transversales Spiel von mindestens 0,5 mm, insbesondere mindestens 1 mm aufweisen.

In einer Ausführungsform sind in der Verschlussbetriebssituation der Einsatzbehälter und der Behälter vertikal definiert zueinander angeordnet und bilden gemeinsam eine Behälteranordnung. Diese Definition für eine Behälteranordnung kann allgemein für Ausführungsformen zutreffend sein. Bevorzugt steht der Einsatzbehälter mit seinem Befestigungsabschnitt um eine vertikale Mittenachse der Behälteranordnung umlaufend vertikal über den Behälter vor, insbesondere um mindestens 3 mm, insbesondere um mindestens 5 mm. Bevorzugt sind Einsatzbehälter und Behälter dergestalt zueinander korrespondierend ausgebildet, dass bei einem Aufeinanderstapeln von mehreren identisch ausgebildeten Behälteranordnungen unter Ausbildung eines Behälteranordnungsstapels eine obere von zwei in dem Behälteranordnungsstapel benachbarten Behälteranordnungen mit einer Unterseite ihres Behälters auf einer Oberseite des Einsatzbehälters einer unteren der zwei benachbarten Behälteranordnungen aufliegt. Indem der Einsatzbehälter bei der Behälteranordnung vertikal über den Behälter vorsteht, und indem im aufeinandergestapelten Zustand eine Unterseite des Behälters der oberen Behälteranordnung auf der Oberseite des Einsatzbehälters der unteren Behälteranordnung aufliegt, kann gezielt eine solche vertikale Anordnung der Behälteranordnungen zueinander gewährleistet sein, dass ein Verklemmen von zwei benachbarten Behälteranordnungen im Behälteranordnungsstapel verhindert ist. Gleichzeitig kann mit den Einsatzbehältern des Gebindes wie erläutert auf vorteilhafte Weise ein Einsatzbehälterstapel gebildet werden und kann mit den Behältern wie erläutert auf vorteilhafte Weise ein Behälterstapel gebildet werden, sodass der Behälter des Gebindes gezielt zum Aufeinanderstapeln mit identisch ausgebildeten Behältern ausgebildet sein kann, der Einsatzbehälter zum Aufeinanderstapeln mit identisch ausgebildeten Einsatzbehältern ausgebildet sein kann und durch die gezielte, zueinander korrespondierende Ausbildung von Behälter und Einsatzbehälter auch die erläuterten vorteilhaften Behälteranordnungsstapel realisiert werden können.

In einer Ausführungsform liegt die obere der zwei in dem Behälteranordnungsstapel benachbarten Behälteranordnungen mit einem Auflageabschnitt der Unterseite ihres Behälters auf der Oberseite des Einsatzbehälters der unteren der zwei benachbarten Behälteranordnungen auf, wobei der Behälter dergestalt ausgebildet ist, dass bei einem Aufeinanderstapeln von mehreren identisch ausgebildeten Behältern unter Ausbildung eines Behälterstapels ein oberer von zwei in dem Behälterstapel benachbarten Behältern mit dem Auflageabschnitt auf einer Oberseite eines unteren der zwei benachbarten Behälter aufliegt. Der Auflageabschnitt des Behälters dient somit sowohl zum Aufliegen von oben auf einem unteren Behälter in einem Behälterstapel als auch zum Aufliegen auf dem Einsatzbehälter der Behälteranordnung einer unteren Behälteranordnung, wenn die obere Behälteranordnung den genannten Behälter umfasst. Bevorzugt ist sowohl bei zwei in dem Behälteranordnungsstapel benachbarten Behälteranordnungen ein horizontales Spiel zwischen einer Innenseite des Einsatzbehälters der unteren Behälteranordnung und einer Außenseite des Behälters der oberen Behälteranordnung gewährleistet als auch ein horizontales Spiel bei zwei in dem Behälterstapel benachbarten Behältern zwischen einer Innenseite des unteren Behälters und einer Außenseite des oberen Behälters gewährleistet. Bevorzugt beträgt das horizontale Spiel mindestens 0,5 mm, insbesondere mindestens 1 mm, insbesondere mindestens 1,5 mm.

In einer Ausführungsform weist der Behälter eine Masse auf, die mindestens das Doppelte, insbesondere mindestens das Dreifache einer Masse des Einsatzbehälters beträgt. Indem der Behälter mehrfach verwendet werden kann und bei einer Neubefüllung eines Gebindes lediglich ein neuer Einsatzbehälter, nicht aber ein neuer Behälter vorgesehen zu werden braucht, kann durch das Vorsehen eines entsprechend vorteilhaften Verhältnisses zwischen den Massen von Behälter und Einsatzbehälter gewährleistet sein, dass ein möglichst hoher Massenanteil des Gebindes wiederverwendet werden kann, wodurch das Gebinde einen besonders ressourcenschonenden Effekt hat.

In einer Ausführungsform ist die Behälterseitenwand über ihre Innenseite hinweg frei von Rippen ausgebildet, wobei besonders bevorzugt darüber hinaus ferner der Behälterboden an seiner Innenseite frei von Rippen ausgebildet ist. Indem die Behälterseitenwand bzw. der Behälterboden frei von Rippen ausgebildet ist, kann eine möglichst gleichmäßige Anlage des Einsatzbehälters an der Innenseite des Behälters gewährleistet sein. Hierdurch kann der Einsatzbehälter von dem Behälter möglichst gut unterstützt sein, sodass der Einsatzbehälter unter Vermeidung von nachteiligen Effekten besonders dünnwandig bzw. mit besonders wenig Masse ausgebildet sein kann. Allgemein bevorzugt ist der Behälter dergestalt ausgebildet, dass bei dem Ausbilden eines Behälterstapels zwei in dem Behälterstapel benachbarte Behälter entlang der Vertikalrichtung nur in solchen Abschnitten aufeinander aufliegen, die sich außerhalb der Innenseite von Behälterseitenwand und Behälterboden befinden.

In einer Ausführungsform ist der Deckel nur mit dem Einsatzbehälter und somit nicht mit dem Behälter verrastbar. In einer Ausführungsform weist der Behälter, insbesondere innerhalb seines Befestigungsabschnitts, eine Haltevorrichtung auf, an der ein Tragegriff befestigt ist. Der Tragegriff kann insbesondere nach Art einer U-Form bzw. nach Art eines U-förmigen Bügels ausgebildet sein, wie dies bei Gebinden üblich ist. Indem der Tragegriff an dem Behälter vorgesehen ist, kann das Gebinde einfach und zerstörungsfrei mittels des Tragegriffs getragen werden, ohne dass der Einsatzbehälter robust ausgebildet zu sein braucht. Indem die Haltevorrichtung innerhalb des Befestigungsabschnitts vorgesehen ist, kann die Haltevorrichtung auf einfache Weise robust ausgestaltet in dem Behälter vorgesehen sein.

Die Erfindung betrifft ferner einen Einsatzbehälter eines erfindungsgemäßen Gebindes. Der Einsatzbehälter weist Merkmale auf, wie sie aus Ausführungsformen des erfindungsgemäßen Gebindes ersichtlich bzw. zu diesen erläutert sind. Der Einsatzbehälter ist dergestalt ausgebildet, dass er zur Realisierung der Verschlussbetriebssituation des Gebindes in den Behälter des Gebindes einsetzbar ist und in der Verschlussbetriebssituation des Gebindes mittels seines Befestigungsabschnitts sowohl relativ zum Deckel als auch relativ zum Behälter positionsfest fixiert ist.

Die Erfindung betrifft ferner einen Behälter eines erfindungsgemäßen Gebindes. Der Behälter weist Eigenschaften auf, wie sie aus Ausführungsformen eines erfindungsgemäßen Gebindes ersichtlich sind bzw. zu diesen erläutert sind. Der Behälter ist dergestalt korrespondierend zum Einsatzbehälter ausgebildet, dass der Einsatzbehälter des Gebindes zur Realisierung der Verschlussbetriebssituation des Gebindes in den Behälter einsetzbar ist, wobei in der Verschlussbetriebssituation des Gebindes der Behälter mittels seines Befestigungsabschnitts sowohl relativ zum Deckel als auch relativ zum Einsatzbehälter positionsfest fixiert ist.

Die Erfindung betrifft ferner ein Verfahren zur Verwendung einer Mehrzahl an identisch ausgebildeten Behältern, einer Mehrzahl an identisch ausgebildeten Einsatzbehältern und einer Mehrzahl an identisch ausgebildeten Deckeln. Ein bestimmter der Behälter, ein bestimmter der Einsatzbehälter und ein bestimmter Deckel bilden gemeinsam ein erfindungsgemäßes Gebinde aus. Bei dem erfindungsgemäßen Verfahren wird nach erfolgter Realisierung des Gebindes, das die genannten bestimmten Bestandteile aufweist, und der anschließenden Entfernung des bestimmten Einsatzbehälters ein anderer der genannten Einsatzbehälter in den bestimmten Behälter eingesetzt und der andere Einsatzbehälter mit einem Stoff befüllt, wonach die durch den bestimmten Behälter und den befüllten anderen Einsatzbehälter gebildete befüllte Behälteranordnung mit dem bestimmten Deckel oder einem anderen der genannten Deckel verschlossen wird. Das erfindungsgemäße Verfahren trägt somit besonders vorteilhaft zur Ressourcenschonung bei. Bei dem erfindungsgemäßen Verfahren kann ein selber Behälter mehrfach verwendet werden, indem unterschiedliche befüllte Gebinde mit jeweils demselben Behälter nacheinander hergestellt werden, wobei zunächst ein erstes Gebinde mit dem Behälter, einem ersten Einsatzbehälter und einem ersten Deckel gebildet wird, wobei das Gebinde bzw. das Aufnahmevolumen des Einsatzbehälters des Gebindes mit einem Stoff, beispielsweise Farbe, gefüllt wird, wonach anschließend der Stoff, der in dem Einsatzbehälter des Gebindes angeordnet ist bzw. in dem Gebinde aufbewahrt wird, benutzt wird und der erste Einsatzbehälter von dem genannten Behälter entfernt wird, wonach ein zweiter Einsatzbehälter in den Behälter eingesetzt wird und das Aufnahmevolumen des zweiten Einsatzbehälters mit einem anderen Stoff befüllt wird.

Die Erfindung wird nachfolgend unter Bezugnahme auf neun Figuren anhand von Ausführungsbeispielen näher erläutert.

Es zeigen:
- Figur 1:: in einer schematischen Prinzipdarstellung eine Ausführungsform eines Gebindes in seiner Verschlussbetriebssituation;
- Figur 2:: in verschiedenen schematischen Prinzipdarstellungen Bestandteile des Gebindes gemäß Figur 1;
- Figur 3:: in verschiedenen schematischen Prinzipdarstellungen verschiedene Ausschnitte und Ansichten der Ausführungsform gemäß Figur 1;
- Figur 4:: in einer schematischen Prinzipdarstellung einen Ausschnitt eines Behälterstapels;
- Figur 5:: in verschiedenen schematischen Prinzipdarstellungen jeweils einen Ausschnitt unterschiedlicher Einsatzbehälterstapel;
- Figur 6:: in einer schematischen Prinzipdarstellung einen Ausschnitt eines Deckelstapels;
- Figur 7:: in einer schematischen Prinzipdarstellung einen Ausschnitt eines Gebindestapels;
- Figur 8:: in einer schematischen Prinzipdarstellung einen Ausschnitt eines Behälteranordnungsstapels.

In Figur 1 ist eine perspektivische Ansicht auf ein Gebinde 1 in der Verschlussbetriebssituation bzw. in seinem Verschlussbetriebszustand dargestellt. Das Gebinde 1 umfasst als Bestandteile einen Behälter 2, einen Tragegriff 3, einen Einsatzbehälter 4 und einen Deckel 6. In Figur 2 umfassend die Figuren 2a, 2b und 2c sind der Behälter 2 (Figur 2a), der Einsatzbehälter 4 (Figur 2b) und der Deckel 6 (Figur 2c) des Gebindes 1 gemäß Figur 1 jeweils isoliert dargestellt. In Figur 3 umfassend die Figur 3a, 3b, 3c und 3d ist das Gebinde 1 gemäß Figur 1 in der in Figur 1 gezeigten Verschlussbetriebssituation, jedoch mit verschiedenen Ansichten bzw. verschiedenen Schnitten gezeigt. In Figur 3a ist das gesamte Gebinde 1 mit einem Schnitt entlang der Vertikalrichtung Z gezeigt. In Figur 3b ist mit einer Ansicht von oben auf das Gebinde 1 der Schnitt eingezeichnet, der in Figur 3a abgebildet ist. In Figur 3a sind zwei verschiedene Zonen, nämlich die Zone K und die Zone L, eingezeichnet. Die Zone K des in Figur 3a gezeigten Schnitts ist in Figur 3d dargestellt, die Zone L des in Figur 3a gezeigten Schnitts ist in Figur 3c dargestellt.

Der Einfachheit halber werden nachfolgend die Figuren 1, 2 und 3 gemeinsam erläutert. Behälter 2, Einsatzbehälter 4 und Deckel 6 sind als separate Teile unabhängig voneinander hergestellt, was allgemein vorteilhaft ist. In der Verschlussbetriebssituation verschließt der Deckel 6 sowohl die Einsatzbehälteröffnung des Einsatzbehälters 4 als auch die Behälteröffnung des Behälters 2. Der Deckelboden 60 verdeckt horizontal Behälteröffnung und Einsatzbehälteröffnung, und die Deckelseitenwand 61 bildet eine Nut aus, in der ein Teil des Befestigungsabschnitts 44 des Einsatzbehälters 4 aufgenommen ist. Der Deckelboden 60 erstreckt sich horizontal, und die Deckelseitenwand 61 erstreckt sich vertikal von dem Deckelboden 60 weg. Entsprechend erstreckt sich der Behälterboden 20 horizontal und erstreckt sich die Behälterseitenwand 21 vertikal von dem Behälterboden 20 weg. Entsprechend erstreckt sich der Einsatzbehälterboden 40 horizontal und die Einsatzbehälterseitenwand 41 vertikal von dem Einsatzbehälterboden 40 weg. Der Behälter 2 weist einen Befestigungsabschnitt 24 auf, der Einsatzbehälter 4 weist einen Befestigungsabschnitt 44 auf und der Deckel 6 weist einen Befestigungsabschnitt 64 auf. Die Befestigungsabschnitte 24, 44 von Behälter 2 und Einsatzbehälter 4 sind, erfindungsgemäß allgemein vorteilhaft, in einem oberen vertikalen Endbereich des Behälters 2 bzw. Einsatzbehälters 4 vorgesehen, der sich ausgehend von dem oberen Ende des Behälters 2 bzw. Einsatzbehälters 4 über weniger als 30 %, insbesondere weniger als 20 % der vertikalen Erstreckungslänge des Behälters 2 bzw. Einsatzbehälters 4 erstreckt. Der Behälter 2 weist an seiner Außenseite eine Haltevorrichtung 23 auf, die korrespondierend zu einer Halteeinrichtung 33 das Tragegriffs 3 ausgebildet ist, wobei die Haltevorrichtung 23 und die Halteeinrichtung 33 in der Verschlussbetriebssituation miteinander verrastet sind. Dabei hintergreifen sie sich entlang einer senkrecht zur Vertikalrichtung Z verlaufenden Transversalrichtung Y, wie dies aus Figur 3c ersichtlich ist. Ein Lösen der Haltevorrichtung 23 von der Halteeinrichtung 33 ist daher nicht durch eine vertikale Relativbewegung der beiden zueinander möglich, sondern nur durch eine transversale Relativbewegung der beiden zueinander. Im Gegensatz dazu sind die Befestigungsabschnitte 24, 44, 64 von Behälter 2, Einsatzbehälter 4 und Deckel 6 so zueinander korrespondierend ausgebildet, dass sich die jeweils korrespondierenden bzw. zusammenwirkenden Befestigungsabschnitte entlang der Vertikalrichtung Z hintergreifen, sodass sie durch eine Relativbewegung entlang der Vertikalrichtung Z voneinander lösbar sind ausgehend von der dargestellten Verschlussbetriebssituation. Die Befestigungsabschnitte 24, 44, 64 weisen dabei jeweils Rasteinrichtungen 28, 48, 49, 69 auf. Die Rasteinrichtung des Einsatzbehälters 4 weist einen ersten Teil 48 auf, der korrespondierend zu der Rasteinrichtung 28 des Behälters ausgebildet ist, sowie vertikal dazu nach oben versetzt einen zweiten Teil 49 auf, der korrespondierend zu der Rasteinrichtung 69 des Deckels 6 ausgebildet ist. Der Einsatzbehälter 4 weist ferner einen Transversalabschnitt 47 auf, der sich in der Verschlussbetriebssituation auf einem Transversalabschnitt 27 des Behälters 2 abstützt. Ein vertikaler Abschnitt des Befestigungsabschnitts 44 des Einsatzbehälters 4 ist in der Verschlussbetriebssituation zwischen der Rasteinrichtung 28 des Behälters 2 und dem Transversalabschnitt 27 des Behälters 2 vertikal verpresst. In der dargestellten Ausführungsform bildet der Transversalabschnitt 27 des Behälters 2 einen Transversalsteg des Behälters 2 aus, an den sich ein freitragender Vertikalsteg des Behälters 2 anschließt, der die Rasteinrichtung 28 des Behälters 2 ausbildet. Der Transversalabschnitt 47 des Einsatzbehälters 4 bildet einen Transversalsteg des Einsatzbehälters aus, an den sich ein freitragender Vertikalsteg anschließt, der die Rasteinrichtung 48, 49, einen Versprung 42 und eine Rippe 43 ausbildet. Der Einsatzbehälter 4 steht in der Verschlussbetriebssituation vertikal über den Behälter 2 vor. In diesem vorstehenden Bereich bildet er den Teil 49 der Rasteinrichtung aus, der mit der Rasteinrichtung 69 des Deckels 6 zusammenwirkt. Wie insbesondere aus Figur 6 in Zusammenschau mit den Figuren 1, 2 und 3 ersichtlich, ist der Befestigungsabschnitt bzw. die Rasteinrichtung des Deckels 6 in einer Nut ausgebildet, die der Deckel 6 ausbildet. Diese Nut ist gebildet durch einen sich ausgehend von dem Deckelboden 60 vertikal nach oben weg erstreckenden Vertikalsteg 66, einen sich daran anschließenden Transversalsteg 67 und einen sich daran anschließenden, vertikal von dem Transversalsteg 67 nach unten verlaufenden Vertikalsteg 68, an dessen Innenseite die Rasteinrichtung 69 bzw. der Befestigungsabschnitt vorgesehen ist. Der Vertikalsteg 66 bildet einen Versprung 65 aus, mit dem er bei Ausbildung eines Deckelstapels, wie er in Figur 6 gezeigt ist, auf der Oberseite des Transversalstegs 67 des unteren, identisch ausgebildeten Deckels 6 aufliegt. Der Befestigungsabschnitt 44 des Einsatzbehälters 4 weist als vertikal voneinander beabstandete, jeweils als transversale Vorsprünge ausgebildete und vorliegend um eine vertikale Mittenachse des Einsatzbehälters 4 umlaufende Abschnitte den erläuterten Transversalabschnitt 47 des Einsatzbehälters 4, einen ersten Teil 48 der Rasteinrichtung des Einsatzbehälters, der korrespondierend zu der Rasteinrichtung 28 des Behälters 2 ausgebildet ist, und einen zweiten Teil 49 der Rasteinrichtung das Einsatzbehälters auf, der korrespondierend zu der Rasteinrichtung 69 des Deckels 6 ausgebildet ist, und eine Rippe 43, die vertikal oberhalb des Transversalabschnitts 47 und vertikal unterhalb sowohl des ersten Teils 48 als auch des zweiten Teils 49 der Rasteinrichtung des Einsatzbehälters 4 angeordnet ist. Diese Rippe 43 dient zum einen der seitlichen bzw. transversalen Abstützung des Einsatzbehälters 4 am Behälter 2, zum anderen jedoch der vereinfachten Stapelbarkeit, wie dies aus Figur 5 ersichtlich und untenstehend näher erläutert ist. Der Behälter 2 weist ferner zwei Aussparungen 22 auf, durch die in der Verschlussbetriebssituation der Befestigungsabschnitt 44 des Einsatzbehälters 4 von außen zugänglich ist, wie dies beispielsweise aus Figur 3d ersichtlich ist. Innerhalb dieser Aussparungen 22 verläuft der erste Teil 48 der Rasteinrichtung des Einsatzbehälters 4. Die Aussparungen 22 liegen sich entlang einer Horizontalrichtung gegenüber. In den Figuren 1 und 2a ist jeweils nur eine der Aussparungen 22 dargestellt, die andere liegt dieser Aussparung 22 exakt gegenüber an der anderen Seite der Behälterseitenwand 21. Aus der Zusammenschau der Figuren 1, 2a und 3d ist ersichtlich, dass der Einsatzbehälter 4 ausgehend von der gezeigten Verschlussbetriebssituation einfach durch die Aussparung 22 hindurch ergriffen werden kann, wobei der transversale Vorsprung bzw. der Teil der Rasteinrichtung 48 einen vertikalen Angriffspunkt ausbildet, sodass auf einfache Weise eine solche vertikale Relativkraft auf den Einsatzbehälter relativ zum Behälter 2 aufgebracht werden kann, dass er von dem Behälter 2 gelöst und aus diesem entnommen werden kann bzw. dass der erste Teil der Rasteinrichtung 48 des Einsatzbehälters 4 von der Rasteinrichtung 28 des Behälters 2 gelöst werden kann. Der Deckel 6 kann dabei unverändert mit dem Einsatzbehälter 4 verrastet bleiben und somit unverändert die Einsatzbehälteröffnung verschlossen halten.

In den Figuren 4, 5, 6, 7 und 8 sind in verschiedenen schematischen Prinzipdarstellungen Ausschnitte von einem jeweils anderen Stapel dargestellt, wobei die jeweiligen Stapel jeweils dadurch gebildet sind, dass identische Einheiten aufeinandergestapelt sind, wobei sich die Einheiten der verschiedenen Stapel voneinander unterscheiden. In Figur 4 sind als Einheiten identisch ausgebildete Behälter 2 aufeinandergestapelt, sodass ein Behälterstapel gebildet ist. In Figur 5 umfassend die Figuren 5a und 5b sind zwei verschiedene Stapel gezeigt, wobei jeder der Stapel durch identisch ausgebildete Einsatzbehälter 4 als Einheiten gebildet ist, sodass jeweils ein Einsatzbehälterstapel gebildet ist, wobei sich die Einsatzbehälter 4 des Stapels gemäß Figur 5a von den Einsatzbehältern 4 des Stapels gemäß 5b unterscheiden. In Figur 6 ist ein Stapel dargestellt, der als aufeinandergestapelte Einheiten identisch ausgebildete Deckel 6 aufweist, sodass ein Deckelstapel gebildet ist. In Figur 7 ist ein Stapel an identisch ausgebildeten Gebinden 1 als aufeinandergestapelte Einheiten des Stapels gebildet. In Figur 8 ist ein Stapel dargestellt, der als aufeinandergestapelte Einheiten identisch ausgebildete Behälteranordnungen aufweist, wobei jede Behälteranordnung jeweils einen Behälter 2 und einen Einsatzbehälter 4 aufweist. Die Behälter 2 des Behälterstapels gemäß Figur 4, die Einsatzbehälter 4 des Einsatzbehälterstapels gemäß Figur 5a, die Deckel 6 des Deckelstapels gemäß Figur 6, die Gebinde 1 des Gebindestapels gemäß Figur 7 und die Behälteranordnungen des Behälteranordnungsstapels gemäß Figur 8 sind analog zu den Bestandteilen einer Ausführungsform eines Gebindes 1 dargestellt, die im Zusammenhang mit den Figuren 1 bis 3 erläutert ist. Die Einsatzbehälter 4 des Stapels gemäß Figur 5b weisen zwar einen selben Befestigungsabschnitt 44 wie die Einsatzbehälter 4 des Stapels gemäß Figur 5a auf, doch ist bei der Ausführungsform gemäß Figur 5a der jeweilige Einsatzbehälter 4 jeweils mittels Spritzgießverfahrens unter Verwendung eines Spritzgießwerkzeugs hergestellt, dass seine geometrische Form vorgibt, wohingegen die Einsatzbehälter 4 gemäß Figur 5b mittels Spritzblasverfahrens hergestellt sind, sodass die Einsatzbehälterseitenwand 41 des jeweiligen Einsatzbehälters 4 gemäß Figur 5b außerhalb des Befestigungsabschnitts 44 des Einsatzbehälters 4 eine wesentlich geringere Wandstärke aufweist als die Einsatzbehälterwand 41 des Einsatzbehälters 4 gemäß Figur 5a außerhalb des Befestigungsabschnitts 44 des Einsatzbehälters 4 gemäß Figur 5a. Bei einem Spritzblasverfahren wird zunächst mittels Spritzgießverfahrens eine Rohform gefertigt, deren geometrische Form von dem während des Spritzgießverfahrens verwendeten Spritzgießwerkzeugs definiert ist, wonach anschließend ausgehend von der Rohform der Hohlkörper geblasen wird, der durch den fertigen Einsatzbehälter 4 gebildet ist. Allgemein bevorzugt kann ein Einsatzbehälter 4 dadurch hergestellt werden, dass zunächst der Befestigungsabschnitt 44 des Einsatzbehälter 4 mittels Spritzgießverfahrens hergestellt wird und anschließend der Einsatzbehälter 4 unter Verarbeitung des zuvor hergestellten Befestigungsabschnitts 44 hergestellt wird, indem an dem Befestigungsabschnitt 44 der überwiegende Teil der Einsatzbehälterseitenwand 41 des Einsatzbehälters 4 angeordnet wird, beispielsweise wie erläutert mittels Spritzblasverfahrens oder wie erläutert durch Befestigen eines zuvor separat hergestellten Beutels an dem Befestigungsabschnitt 44, beispielsweise mittels Klebens, Verschweißens oder Verklemmens. Bei diesen allgemein vorteilhaften Ausführungsformen, bei denen die Einsatzbehälterseitenwand 41 zu einem überwiegenden Anteil mit einer sehr dünnen Wandstärke ausgebildet sein kann, ist stets ein formstabiler Befestigungsabschnitt 44 vorgesehen, sodass eine Stapelbarkeit der Einsatzbehälter 4 zur Realisierung eines Einsatzbehälterstapels gegeben ist, wie er beispielhaft in Figur 5b gezeigt ist.

Aus der Zusammenschau der Figuren 4, 5, 6 und 8 ist ersichtlich, dass die verschiedenen Bestandteile des Gebindes 1 der gezeigten Ausführungsform jeweils vorteilhaft ineinander stapelbar sind, sodass sie im aufeinandergestapelten Zustand mit einem überwiegenden Anteil ihrer vertikalen Erstreckungslänge, insbesondere mindestens 50 %, insbesondere mindestens 70 %, im Falle eines Behälterstapels, Einsatzbehälterstapels oder Behälteranordnungsstapels mit vorzugsweise über 80 % der vertikalen Erstreckungslänge überlappen. Bei einem Einsatzbehälterstapel umfassend Einsatzbehälter 4 mit einem nicht-formstabilen relevanten Anteil der Einsatzbehälterseitenwand 41 ist dabei auf die maximale vertikale Erstreckungslänge des jeweiligen Einsatzbehälters 4 abgestellt, die er aufweist, wenn er unter Realisierung eines Gebindes mit dem Behälter 2 des Gebindes 1 verbunden ist bzw. mittels eines Befestigungsabschnitts 44 an diesem befestigt ist, wobei der Einsatzbehälter 4 stets seine maximale vertikale Erstreckungslänge einnimmt, wenn sich das Gebinde 1 im erläuterten Verschlussbetriebszustand befindet und dabei mit einer Flüssigkeit, beispielsweise Wasser, befüllt ist, die mindestens 70 % des Aufnahmevolumens des Einsatzbehälters 4 einnimmt, dass er in dem Verschlussbetriebszustand des Gebindes 1 bzw. in der Verschlussbetriebssituation aufweist.

Aus Figur 4 ist erkennbar, dass beim Aufeinanderstapeln der Behälter 2 unter Realisierung eines Behälterstapels der obere von zwei im aufeinandergestapelten Zustand benachbarten Behältern 2 mit der Unterseite seines Transversalabschnitts 27 auf der Oberseite des unteren Behälters 2 aufliegt, wobei insbesondere - wie beispielhaft in dem vorliegend gezeigten Ausführungsbeispiel - die Oberseite des unteren Behälters 2 durch einen Vertikalsteg gebildet ist, der als an dem Transversalabschnitt 27 des unteren Behälters vorgesehener, freitragender Vertikalabschnitt ausgebildet ist, wobei der Transversalabschnitt 27 einen Transversalsteg des Behälters 2 ausbildet. Selbstverständlich ist bei einem Behälterstapel gemäß Figur 4 die Behälteröffnung 25 des obersten Behälters 2 des Behälterstapels nach oben weisend angeordnet. Der oberste Behälter 2 des Behälterstapels kann auf einfache Weise von dem restlichen Stapel vertikal nach oben abgenommen werden, da die Behälterseitenwände 21 von zwei benachbarten Behältern 2 des Behälterstapels nicht miteinander verklemmt sind, sondern durch die Abstützung des Transversalabschnitts 27 des oberen Behälters 2 auf der Oberseite des unteren Behälters 2 mit geringem transversalen Spiel im Stapel zueinander angeordnet sind.

Aus Figur 5a ist ersichtlich, dass bei einem Aufeinanderstapeln von identisch ausgebildeten Einsatzbehältern 4 allgemein bevorzugt der obere von zwei in dem aufeinandergestapelten Zustand benachbarten Einsatzbehältern 4 mit der Unterseite eine Rippe 43, die bezogen auf die Vertikalrichtung Z zwischen dem mit dem Deckel 6 korrespondierenden Teil 49 der Rasteinrichtung und dem Transversalabschnitt 47 des Einsatzbehälters 4 sowie bezogen auf die Vertikalrichtung zwischen dem mit dem Behälter 2 korrespondierenden Teil 48 der Rasteinrichtung des Einsatzbehälters 4 und dem Transversalabschnitt 47 des Einsatzbehälters 4 angeordnet ist. Ferner ist ersichtlich, dass die Einsatzbehälterwand 41 an ihrer Innenseite auf Höhe der Rippe 43 einen Versprung 42 ausbildet, oberhalb dessen sich der Transversalabschnitt 47 des oberen der beiden benachbarten Einsatzbehälter 4 erstreckt. Hierdurch ist auch bei dem Aufeinanderstapeln von Einsatzbehältern 4 ein Einsatzbehälterstapel realisierbar ist, bei dem die Einsatzbehälter 4, die im Stapel benachbart zueinander sind, mit einem kleinen transversalen Spiel zueinander angeordnet sind, sodass sie verklemmungsfrei zueinander angeordnet sind, sodass der oberste Einsatzbehälter 4 des Einsatzbehälterstapels einfach von dem restlichen Stapel vertikal nach oben abgenommen werden kann. Selbstverständlich weist die Einsatzbehälteröffnung 45 des obersten Einsatzbehälters 4 des Einsatzbehälterstapels vertikal nach oben.

Aus Figur 6 ist ersichtlich, dass bei dem gebildeten Deckelstapel der obere von zwei im aufeinandergestapelten Zustand benachbarten Deckeln 6 sich mit einem Versprung 65 eines Vertikalstegs 66 auf einen Transversalsteg 67 des unteren Deckels 6 abstützt, der einen Abschnitt der Oberseite des unteren Deckels 6 bildet, wobei sich ausgehend von dem Versprung 65 der Vertikalsteg 66 nach oben erstreckt, anschließend ein Transversalsteg 67 freitragend zur Seite erstreckt und anschließend von diesem Transversalsteg 67 ein weiterer Vertikalsteg freitragend nach unten erstreckt, sodass durch die zwei Vertikalstege 66, 68 und den sie verbindenden Transversalsteg 67 eine Nut ausgebildet ist, die an ihrer außenliegenden Nutwand, die durch den Vertikalsteg 68 gebildet ist, die Rasteinrichtung 69 des Deckels 6 ausbildet. Indem die Rasteinrichtung 69 an dem äußersten Vertikalsteg 68 ausgebildet ist, kann allgemein vorteilhaft die Rasteinrichtung 69 transversal federelastisch an dem Deckelboden 60 angeschlossen sein, indem der Vertikalsteg 68 in Transversalrichtung federelastisch relativ zum Deckelboden 60 auslenkbar ist. Aus Figur 6 ist ferner ersichtlich, dass in dem Deckelstapel die Deckel 6 mit einem transversalen Spiel aufeinander abgestützt und somit zueinandergehalten sind, wodurch der im Deckelstapel oberste Deckel 6 auf einfache Weise vertikal nach oben vom restlichen Stapel abgenommen werden kann.

Aus Figur 8 ist ersichtlich, dass bei einem Behälteranordnungsstapel sich der Behälter 2 der oberen von zwei im aufeinandergestapelten Zustand benachbarten Behälteranordnungen mit einer Unterseite seines Transversalabschnitts 27 auf einer Oberseite des Einsatzbehälters 4 der unteren Behälteranordnung abstützt. Dies ist vorteilhaft dadurch ermöglicht, dass der Einsatzbehälter 4 einer jeden Einsatzbehälteranordnung vertikal über den Behälter 2 vorsteht. Dabei ist eine jede Behälteranordnung durch einen Einsatzbehälter 4 und einen Behälter 2 gebildet, wobei diese über ihre Rasteinrichtungen 28, 48 miteinander verrastet sind und somit aneinander fixiert sind. Aus der Zusammenschau der Figuren 4, 5a und 8 ist ersichtlich, dass Behälter 2 und Einsatzbehälter 4 gezielt so aufeinander abgestimmt ausgebildet sind, dass sowohl mehrere identisch ausgebildete Behälter als auch mehrere identisch ausgebildete Einsatzbehälter als auch mehrere identisch ausgebildete Behälteranordnungen stapelbar sind, wobei, allgemein bevorzugt, ein vertikaler Abstand zwischen den Oberseiten von zwei in einem Behälterstapel benachbarten Behältern 2 geringer ist als ein vertikaler Abstand zwischen den Oberseiten von zwei Behältern 2, die in zwei in einem Behälteranordnungsstapel benachbarten Behälteranordnungen enthalten sind. Hierdurch und durch die konische Ausgestaltung der Einsatzbehälterseitenwand 41 sowie der Behälterseitenwand 21 ist ein verklemmungsfreies Ineinanderstapeln von sowohl Behältern 2 als auch Einsatzbehältern 4 als auch durch Einsatzbehälter 4 und Behälter 2 gebildete Behälteranordnungen vorteilhaft gewährleistet.

Aus Figur 7 ist ferner ersichtlich, dass bei der vorteilhaften Ausführungsform auch mehrere Gebinde 1 zu einem Gebindestapel aufeinander stapelbar sind, wobei jedes der Gebinde 1 seinen Verschlussbetriebszustand innehat. Bei einem solchen Gebindestapel ist ein oberes von zwei im Stapel benachbarten Gebinden 1 mit der Unterseite des Behälterbodens 20 seines Behälters 2 auf der Oberseite des Deckelbodens 60 des Deckels 6 des unteren Gebindes 1 abgestellt.

### Bezugszeichenliste

- 1: Gebinde
- 2: Behälter
- 3: Tragegriff
- 4: Einsatzbehälter
- 6: Deckel
- 20: Behälterboden
- 21: Behälterseitenwand
- 22: Aussparung
- 23: Haltevorrichtung
- 24: Befestigungsabschnitt
- 25: Behälteröffnung
- 27: Transversalabschnitt
- 28: Rasteinrichtung
- 33: Halteeinrichtung
- 40: Einsatzbehälterboden
- 41: Einsatzbehälterseitenwand
- 42: Versprung
- 43: Rippe
- 44: Befestigungsabschnitt
- 45: Einsatzbehälteröffnung
- 48: Rasteinrichtung (Teil)
- 47: Transversalabschnitt
- 49: Rasteinrichtung (Teil)
- 60: Deckelboden
- 61: Deckelseitenwand
- 64: Befestigungsabschnitt
- 65: Versprung
- 66: Vertikalsteg
- 67: Transversalsteg
- 68: Vertikalsteg
- 69: Rasteinrichtung
- K: Zone
- L: Zone
- Y: Transversalrichtung
- Z: Vertikalrichtung

## Patentansprüche

1. Gebinde (1) zur Aufbewahrung von Produkten, umfassend als Bestandteile einen Behälter (2), einen Einsatzbehälter (4) zur Anordnung in dem Behälter (2), und einen Deckel (6), wobei der Behälter (2) einen Behälterboden (20) und eine um den Behälterboden (20) umlaufende und sich von diesem vertikal weg erstreckende Behälterseitenwand (21) aufweist, die an ihrem oberen Ende eine Behälteröffnung (25) ausbildet, wobei die Behälterseitenwand (21) in einem oberen Endbereich einen Befestigungsabschnitt (24) umfasst, und wobei der Einsatzbehälter (4) einen Einsatzbehälterboden (40) und eine um den Einsatzbehälterboden (40) umlaufende und sich von diesem vertikal weg erstreckende Einsatzbehälterseitenwand (41) aufweist, die an ihrem oberen Ende eine Einsatzbehälteröffnung (45) ausbildet, wobei die Einsatzbehälterseitenwand (41) in einem oberen Endbereich einen Befestigungsabschnitt (44) umfasst, und
wobei der Deckel (6) einen Deckelboden (60) und eine um den Deckel (6) umlaufende Deckelseitenwand (61) aufweist, die einen Befestigungsabschnitt (64) aufweist, wobei der Befestigungsabschnitt (24) des Behälters (2), der Befestigungsabschnitt (44) des Einsatzbehälters (4) und der Befestigungsabschnitt (64) des Deckels (6) zum derartigen Zusammenwirken ausgebildet und eingerichtet sind, in einer Verschlussbetriebssituation die genannten Bestandteile des Gebindes (1) miteinander zu verbinden, derart, dass die Öffnung des Behälters (2) und/oder die Öffnung des Einsatzbehälters (4) verschlossen ist, wobei insbesondere der Befestigungsabschnitt (44) des Einsatzbehälters (4) rotationssymmetrisch um eine Vertikalachse des Einsatzbehälters (4) ausgebildet ist und/oder der Befestigungsabschnitt (44) des Einsatzbehälters (4) einen sich vertikal von oben nach unten verringernden lichten Innenquerschnitt aufweist.

2. Gebinde (1) nach Anspruch 1,
**dadurch gekennzeichnet, dass**
der Befestigungsabschnitt (44) des Einsatzbehälters (4) eine Rasteinrichtung (48, 49) aufweist zum Verrasten mit einer dieser zugeordneten, von dem Befestigungsabschnitt (24) des Behälters (2) umfassten Rasteinrichtung (28) und ferner zum Verrasten mit einem dieser zugeordneten, von dem Befestigungsabschnitt (64) des Deckels (6) umfassten Rasteinrichtung (69), wobei in der besagten Verschlussbetriebssituation des Gebindes (1) die Rasteinrichtung (48, 49) des Befestigungsabschnittes (44) des Einsatzbehälters (4) mit der zugeordneten Rasteinrichtung (28) des Behälters (2) verrastet ist und die Rasteinrichtung (48, 49) des Befestigungsabschnittes (44) des Einsatzbehälters (4) mit der zugeordneten Rasteinrichtung (69) des Befestigungsabschnittes (64) des Deckels (6) verrastet ist, wobei insbesondere in der Verschlussbetriebssituation die Rasteinrichtung (28) des Behälters (2) einen zu ihr korrespondierenden Teil (48) der Rasteinrichtung des Einsatzbehälters (4) hintergreift und dadurch zumindest ein vertikaler Abschnitt des Befestigungsabschnitts (44) des Einsatzbehälters (4) vertikal positionsfest zwischen dem Transversalabschnitt (27) des Behälters (2) und der Rasteinrichtung (28) des Behälters (2) gehalten ist, insbesondere vertikal zwischen diesen verpresst ist.

3. Gebinde (1) nach einem der vorangehenden Ansprüche, **dadurch gekennzeichnet, dass**
der Befestigungsabschnitt (44) des Einsatzbehälters (4) einen sich von der Einsatzbehälterseitenwand (41) transversal nach außen erstreckenden Transversalabschnitt (47) aufweist, der in der Verschlussbetriebssituation von einem sich von der Behälterseitenwand (21) transversal nach außen erstreckenden Transversalabschnitt (27) des Befestigungsabschnitts (24) des Behälters (2) abgestützt ist.

4. Gebinde (1) nach einem der vorangehenden Ansprüche, **dadurch gekennzeichnet, dass**
der Befestigungsabschnitt (24) des Behälters (2) einen Transversalsteg aufweist, an den sich ein freitragender Vertikalsteg anschließt, wobei insbesondere der Befestigungsabschnitt, insbesondere die Rasteinrichtung (28), des Behälters (2) zumindest teilweise durch den Vertikalsteg ausgebildet ist.

5. Gebinde (1) nach einem der vorangehenden Ansprüche, **dadurch gekennzeichnet, dass**
der Befestigungsabschnitt (44) des Einsatzbehälters (4) einen Transversalsteg aufweist, an den sich ein freitragender Vertikalsteg anschließt, wobei insbesondere ein mit der Rasteinrichtung (69) des Deckels (6) in der Verschlussbetriebssituation zusammenwirkender Teil (49) der Rasteinrichtung des Einsatzbehälters (4) und/oder ein mit der Rasteinrichtung (28) des Behälters (2) in der Verschlussbetriebssituation zusammenwirkender Teil (48) der Rasteinrichtung des Einsatzbehälters (4) zumindest teilweise durch den Vertikalsteg ausgebildet ist, wobei insbesondere die Einsatzbehälteröffnung (45) durch den Vertikalsteg ausgebildet ist.

6. Gebinde (1) nach einem der vorangehenden Ansprüche, **dadurch gekennzeichnet, dass**
der Befestigungsabschnitt (64) des Deckels (6) eine umlaufende Nut aufweist zur zumindest abschnittsweisen Aufnahme des Befestigungsabschnittes (44) des Einsatzbehälters (4) und/oder zur zumindest abschnittsweisen Aufnahme des Befestigungsabschnitts (24) des Behälters (2), wobei insbesondere die im Verschlussbetriebszustand mit dem korrespondierenden Teil (49) der Rasteinrichtung des Einsatzbehälters zusammenwirkende Rasteinrichtung (69) des Deckels (6) in der Nut ausgebildet ist.

7. Gebinde (1) nach einem der vorangehenden Ansprüche, **dadurch gekennzeichnet, dass**
die Einsatzbehälterseitenwand (41) eine geringere Wandstärke aufweist als die Behälterseitenwand (21), wobei insbesondere die Einsatzbehälterseitenwand (41) zumindest über einen überwiegenden Anteil ihrer Erstreckung hinweg eine Wandstärke von weniger als 1 mm, insbesondere weniger als 0,7 mm, beträgt und/oder die Behälterseitenwand (21) zumindest über einen überwiegenden Anteil ihrer Erstreckung hinweg eine Wandstärke von mehr als 0,8 mm und insbesondere weniger als 2 mm beträgt, und/oder dass der Befestigungsabschnitt (44) des Einsatzbehälters (4) eine Wandstärke aufweist, die um mindestens 20 %, insbesondere um mindestens 40 %, insbesondere um mindestens 50 %, insbesondere um mindestens 100 %, und insbesondere um weniger als 500 %, größer ist als eine Wandstärke, die die Einsatzbehälterseitenwand (41) außerhalb des Befestigungsabschnitts (44) aufweist und/oder die der Einsatzbehälterboden (40) aufweist.

8. Gebinde (1) nach einem der vorangehenden Ansprüche, **dadurch gekennzeichnet, dass**
der Befestigungsabschnitt (44) des Einsatzbehälters (4) formstabil ausgebildet ist, wobei insbesondere ein unterhalb des Befestigungsabschnitts (44) des Einsatzbehälters (4) verlaufender Abschnitt der Einsatzbehälterseitenwand (41) eine geringere Stabilität als der Befestigungsabschnitt (44) aufweist, insbesondere nicht formstabil ist.

9. Gebinde (1) nach einem der vorangehenden Ansprüche, **dadurch gekennzeichnet, dass**
der Behälter (2) mehrere Aussparungen (22) aufweist, durch die in der Verschlussbetriebssituation der Befestigungsabschnitt (44) des Einsatzbehälters (4) von außen zugänglich ist, wobei insbesondere jeweils ein transversaler Vorsprung, der an einer Außenseite des Einsatzbehälters (4) vorgesehen ist, durch die Aussparungen (22) zugänglich ist, wobei insbesondere der transversale Vorsprung durch einen Teil der Rasteinrichtung (48, 49) des Einsatzbehälters (4) ausgebildet ist und/oder um eine vertikale Mittenachse des Einsatzbehälters (4) umlaufend ausgebildet ist.

10. Gebinde (1) nach einem der Ansprüche 3 bis 9,
**dadurch gekennzeichnet, dass**
der Befestigungsabschnitt (44) des Einsatzbehälters (4) als vertikal voneinander beabstandete, jeweils transversal verlaufende, und insbesondere um eine vertikale Mittenachse des Einsatzbehälters (4) umlaufende, Abschnitte den Transversalabschnitt (47) des Einsatzbehälters (4), einen ersten Teil (48) der Rasteinrichtung, der korrespondierend zu der Rasteinrichtung (28) des Behälters (2) ausgebildet ist, und einen zweiten Teil (49) der Rasteinrichtung, der korrespondierend zu der Rasteinrichtung (69) des Deckels (6) ausgebildet ist, und insbesondere eine Rippe (43), die vertikal zwischen dem Transversalabschnitt (47) und dem ersten Teil (48) und/oder dem zweiten Teil (49) der Rasteinrichtung angeordnet ist, aufweist, wobei insbesondere der Einsatzbehälter (4) dergestalt ausgebildet ist, dass bei einem Aufeinanderstapeln von mehreren identisch ausgebildeten Einsatzbehältern (4) unter Ausbildung eines Einsatzbehälterstapels ein oberer von zwei in dem Einsatzbehälterstapel benachbarten Einsatzbehältern (4) mit der Rippe (43) auf einer Oberseite eines unteren der zwei Einsatzbehälter (4) aufliegt, wobei insbesondere auf vertikaler Höhe der Rippe (43) die Einsatzbehälterseitenwand (41) an ihrer Innenseite einen Versprung (42) ausbildet, oberhalb dessen sich ein Transversalabschnitt des oberen Einsatzbehälters (4) erstreckt.

11. Gebinde (1) nach einem der vorangehenden Ansprüche, **dadurch gekennzeichnet, dass**
sowohl der Behälter (2) mit mehreren identisch ausgebildeten Behältern (2) stapelbar ist als auch der Einsatzbehälter (4) mit mehreren identisch ausgebildeten Einsatzbehältern (4) stapelbar ist als auch der Deckel (6) mit mehreren identisch ausgebildeten Deckeln (6) stapelbar ist, wobei insbesondere darüber hinaus eine Behälteranordnung bestehend aus dem Behälter (2) und in ihn eingesetzten Einsatzbehälter (4) mit mehreren identisch ausgebildeten Behälteranordnungen stapelbar ist, wobei insbesondere die jeweiligen stapelbaren Einheiten dergestalt stapelbar sind, dass sich jeweils zwei in einem zu einem Stapel aufeinandergestapelten Zustand benachbarte Einheiten mit über 50 %, insbesondere über 70 % ihrer vertikalen Erstreckungslänge überlappen.

12. Gebinde (1) nach einem der vorangehenden Ansprüche, **dadurch gekennzeichnet, dass**
in der Verschlussbetriebssituation der Einsatzbehälter (4) und der Behälter (2) vertikal definiert zueinander angeordnet sind und gemeinsam eine Behälteranordnung bilden, wobei der Einsatzbehälter (4) mit seinem Befestigungsabschnitt (44) um eine vertikale Mittenachse der Behälteranordnung umlaufend vertikal über den Behälter (2) vorsteht, insbesondere um mindestens 3 mm, insbesondere um mindestens 5 mm vorsteht, wobei Einsatzbehälter (4) und Behälter (2) dergestalt zueinander korrespondierend ausgebildet sind, dass bei einem Aufeinanderstapeln von mehreren identisch ausgebildeten Behälteranordnungen unter Ausbildung eines Behälteranordnungsstapels eine obere von zwei in dem Behälteranordnungsstapel benachbarte Behälteranordnungen mit einer Unterseite ihres Behälters (2) auf einer Oberseite des Einsatzbehälters (4) einer unteren der zwei benachbarten Behälteranordnungen aufliegt, wobei insbesondere die obere der zwei in dem Behälteranordnungsstapel benachbarten Behälteranordnungen mit einem Auflageabschnitt der Unterseite ihres Behälters (2) auf der Oberseite des Einsatzbehälters (4) der unteren der zwei benachbarten Behälteranordnungen aufliegt, wobei der Behälter (2) dergestalt ausgebildet ist, dass bei einem Aufeinanderstapeln von mehreren identisch ausgebildeten Behältern (2) unter Ausbildung eines Behälterstapels ein oberer von zwei in dem Behälterstapel benachbarten Behältern (2) mit dem Auflageabschnitt auf einer Oberseite eines unteren der zwei benachbarten Behälter (2) aufliegt, wobei insbesondere sowohl bei zwei in dem Behälteranordnungsstapel benachbarten Behälteranordnungen ein horizontales Spiel zwischen einer Innenseite des Einsatzbehälters (4) der unteren Behälteranordnung und einer Außenseite des Behälters (2) der oberen Behälteranordnungen gewährleistet ist als auch bei zwei in dem Behälterstapel benachbarten Behältern (2) ein horizontales Spiel zwischen einer Innenseite des unteren Behälters (2) und einer Außenseite des oberen Behälters (2) gewährleistet ist.

13. Gebinde (1) nach einem der vorangehenden Ansprüche, **dadurch gekennzeichnet, dass**
der Behälter (2) eine Masse aufweist, die mindestens das Doppelte einer Masse des Einsatzbehälters (4) beträgt, und/oder dass die Behälterseitenwand (21) über ihre Innenseite hinweg frei von Rippen ausgebildet ist.

14. Gebinde (1) nach einem der vorangehenden Ansprüche, **dadurch gekennzeichnet, dass**
der Deckel (6) nur mit dem Einsatzbehälter (4) und somit nicht mit dem Behälter (2) verrastbar ist und/oder dass der Behälter (2), insbesondere innerhalb seines Befestigungsabschnitts (24), eine Haltevorrichtung (23) aufweist, an der ein Tragegriff (3) befestigt ist.

15. Einsatzbehälter (4) eines Gebindes (1) nach einem der vorangehenden Ansprüche,
**dadurch gekennzeichnet, dass**
der Einsatzbehälter (4) zur Realisierung der Verschlussbetriebssituation des Gebindes (1) in den Behälter (2) des Gebindes (1) einsetzbar ist und in der Verschlussbetriebssituation des Gebindes (1) mittels seines Befestigungsabschnitts (44) sowohl relativ zum Deckel (6) als auch relativ zum Behälter (2) positionsfest fixiert ist, wobei insbesondere der Einsatzbehälter (4) aus recyceltem Kunststoff, insbesondere aus RPET, hergestellt ist.

16. Behälter (2) eines Gebindes (1) nach einem der Ansprüche 1 bis 14,
**dadurch gekennzeichnet, dass**
der Behälter (2) dergestalt korrespondierend zum Einsatzbehälter (4) des Gebindes (1) ausgebildet ist, dass der Einsatzbehälter (4) des Gebindes (1) zur Realisierung der Verschlussbetriebssituation des Gebindes (1) in den Behälter (2) einsetzbar ist, wobei in der Verschlussbetriebssituation des Gebindes (1) der Behälter (2) mittels seines Befestigungsabschnitts (24) sowohl relativ zum Deckel (6) als auch relativ zum Einsatzbehälter (4) positionsfest fixiert ist.

17. Verfahren zur Verwendung einer Mehrzahl an identisch ausgebildeten Behältern (2), einer Mehrzahl an identisch ausgebildeten Einsatzbehältern (4) und einer Mehrzahl an identisch ausgebildeten Deckeln (6), wobei ein bestimmter der Behälter (2), ein bestimmter der Einsatzbehälter (4) und ein bestimmter der Deckel (6) gemeinsam ein Gebinde (1) nach einem der Ansprüche 1 bis 14 ausbilden,
**dadurch gekennzeichnet, dass**
nach erfolgter Realisierung des Gebindes (1) und anschließender Entfernung des bestimmten Einsatzbehälters (4) ein anderer der Einsatzbehälter (4) in den bestimmten Behälter (2) eingesetzt wird und der andere Einsatzbehälter (4) mit einem Stoff befüllt wird, wonach die durch den bestimmen Behälter (2) und den befüllten anderen Einsatzbehälter (4) gebildete befüllte Behälteranordnung mit dem bestimmten Deckel (6) oder einem anderen der Deckel (6) verschlossen wird.
